# EUROPÄISCHE PATENTSCHRIFT

(11) **EP 3 970 245 B1**
(45) Veröffentlichungstag und Bekanntmachung des Hinweises auf die Patenterteilung: **29.11.2023**
(21) Anmeldenummer: 20726391.4
(22) Anmeldetag: 14.05.2020
(51) Int. Cl.: H01R 43/00, H01R 43/28

(54) **VERFAHREN, VORRICHTUNG UND SYSTEM ZUR KONFEKTIONIERUNG EINES ELEKTRISCHEN KABELS**
METHOD, DEVICE AND SYSTEM FOR MANUFACTURING AN ELECTRIC CABLE
PROCÉDÉ, DISPOSITIF ET SYSTÈME POUR LA FABRICATION D'UN CÂBLE ÉLECTRIQUE

(30) Priorität: 17.05.2019 DE 102019113050; 22.07.2019 DE 102019119724; 15.10.2019 DE 102019127749
(43) Veröffentlichungstag der Anmeldung: 23.03.2022
(73) Patentinhaber: Metzner Maschinenbau GmbH, 89231 Neu-Ulm (DE); Metzner Holding GmbH, 89079 Ulm (DE)
(72) Erfinder: MAIER, Pascal, 89077 Ulm (DE)
(74) Vertreter: Lorenz, Matthias
(86) Internationale Anmeldenummer: PCT/EP2020/063497
(87) Internationale Veröffentlichungsnummer: WO 2020/234118

(56) Entgegenhaltungen:
- EP-A1- 1 071 175
- EP-A1- 1 689 049
- US-A- 4 857 015
- US-A- 4 857 015
- US-A1- 2007 025 677

## Beschreibung

Die Erfindung betrifft eine Vorrichtung zur Konfektionierung eines elektrischen Kabels die eingerichtet ist, um einen Kabelmantel des Kabels mit zwei oder mehr Steckverbinderkomponenten zu bestücken, gemäß dem Oberbegriff des Anspruchs 1. Außerdem betrifft die Erfindung auch eine Vorrichtung zur Montage eines mehrere elektrische Kabel aufweisenden elektrischen Steckverbinders die eingerichtet ist, um einen Kabelmantel des jeweiligen Kabels ausgehend von einem vorderen, freien Ende des Kabels mit zwei oder mehr gemeinsamen Steckverbinderkomponenten zu bestücken, gemäß dem Oberbegriff des Anspruchs 8.

Die Erfindung betrifft ferner ein Verfahren zur Konfektionierung eines elektrischen Kabels, wonach ein Kabelmantel des Kabels mit zwei oder mehr Steckverbinderkomponenten bestückt wird, gemäß dem Oberbegriff des Anspruchs 10. Ferner betrifft die Erfindung ein Verfahren zur Montage eines mehrere elektrische Kabel aufweisenden elektrischen Steckverbinders, wonach ein Kabelmantel des jeweiligen Kabels ausgehend von einem vorderen, freien Ende des Kabels mit zwei oder mehr gemeinsamen Steckverbinderkomponenten bestückt wird, gemäß dem Oberbegriff des Anspruchs 14.

Die Erfindung betrifft außerdem ein System zur Konfektionierung eines elektrischen Kabels.

Bei der Konfektionierung von Kabeln werden deren Leiter typischerweise mit einem Steckverbinder verbunden, um anschließend elektrische Verbindungen mit anderen Kabeln bzw. Leitern, die korrespondierende Steckverbinder bzw. Gegensteckverbinder aufweisen, herstellen zu können. Bei einem Steckverbinder bzw. Gegensteckverbinder kann es sich um einen Stecker, einen Einbaustecker, eine Buchse, eine Kupplung oder einen Adapter handeln. Die im Rahmen der Erfindung verwendete Bezeichnung "Steckverbinder" bzw. "Gegensteckverbinder" steht stellvertretend für alle Varianten.

Insbesondere an Steckverbinder für die Automobilindustrie bzw. für Fahrzeuge werden hohe Anforderungen an deren Robustheit und die Sicherheit der Steckverbindungen gestellt. Vor allem die Elektromobilität stellt die Automobilindustrie und deren Zulieferer vor große Herausforderungen, da in den Fahrzeugen über die Kabel bzw. Leitungen mitunter hohe Ströme mit Spannungen bis zu 1.500 V übertragen werden. Bei der Gefahr, die ein Versagen von Bauteilen in einem Elektrofahrzeug zur Folge hätte, müssen demnach besonders hohe Anforderungen an die Qualität der Kabel bzw. Leitungen und Steckverbindungen gestellt werden.

So muss eine Steckverbindung mitunter hohen Belastungen, beispielsweise mechanischen Belastungen, standhalten sowie definiert geschlossen bleiben, so dass die elektrische Verbindung nicht unbeabsichtigt, beispielsweise während des Betriebs eines Fahrzeugs, getrennt wird.

Eine weitere Anforderung an Steckverbinder für die Automobilindustrie besteht darin, dass diese in hohen Stückzahlen wirtschaftlich herstellbar sein müssen. Eine zumindest teilautomatisierte, vorzugsweise möglichst vollautomatisierte Kabelkonfektionierung ist aus diesem Grunde insbesondere zur Konfektionierung von Kabeln für die Automobilindustrie vorzuziehen. So müssen entsprechende Fertigungsstra-ßen etabliert werden, um die geforderten Stückzahlen bei gleichzeitig hoher Qualität zu erreichen.

Insbesondere wenn ein elektrisches Kabel an einem seiner Enden oder an beiden Enden mit einem elektrischen Steckverbinder versehen werden soll, ist es in der Regel erforderlich, diverse Steckverbinderkomponenten auf den Kabelmantel des Kabels in der später benötigten Reihenfolge aufzuschieben, um diese für die spätere Steckverbindermontage bereitzuhalten. Die zuvor aufgeschobenen Komponenten können dann nacheinander oder gleichzeitig auf dem Kabelmantel in Richtung auf das vordere, freie Ende des Kabels bewegt werden, um mit einem korrespondierenden Steckverbinderbauteil zusammengefügt zu werden.

Insbesondere im Rahmen einer Massenfertigung ist das Bestücken des Kabels bzw. des Kabelmantels mit den Steckverbinderkomponenten vergleichsweise aufwändig und erfolgt deshalb in der Regel manuell.

Zum weiteren Hintergrund sei noch auf die US 4,857,015 A verwiesen, die ein Steckverbindergehäuse mit verbesserter Zugentlastung betrifft. Außerdem betrifft die US 2007/025677 A1 Telekommunikationsmuffen und insbesondere Vorrichtungen und Verfahren zum Einführen mindestens eines Kabels in eine Telekommunikationsmuffe.

In Anbetracht des bekannten Stands der Technik besteht die Aufgabe der vorliegenden Erfindung darin, eine Vorrichtung zur Konfektionierung eines elektrischen Kabels bereitzustellen, die eine Bestückung eines Kabels mit Steckverbinderkomponenten ermöglicht, die sich insbesondere für eine teil- oder vollautomatisierte Kabelkonfektionierung im Rahmen einer Massenfertigung eignet. Außerdem besteht die Aufgabe der vorliegenden Erfindung darin, eine Vorrichtung zur Montage eines mehrere elektrische Kabel aufweisenden elektrischen Steckverbinders bereitzustellen, die eine Bestückung der Kabel mit gemeinsamen Steckverbinderkomponenten ermöglicht, und die sich insbesondere für eine teil- oder vollautomatisierte Kabelkonfektionierung im Rahmen einer Massenfertigung eignet.

Der vorliegenden Erfindung liegt auch die Aufgabe zugrunde, ein Verfahren zur Konfektionierung eines elektrischen Kabels bereitzustellen, das eine Bestückung eines Kabels mit Steckverbinderkomponenten ermöglicht, die sich insbesondere für eine teil- oder vollautomatisierte Kabelkonfektionierung im Rahmen einer Massenfertigung eignet. Außerdem liegt der vorliegenden Erfindung auch die Aufgabe zugrunde, ein Verfahren zur Montage eines mehrere elektrische Kabel aufweisenden elektrischen Steckverbinders bereitzustellen, das eine Bestückung der Kabel mit gemeinsamen Steckverbinderkomponenten ermöglicht, die sich insbesondere für eine teil- oder vollautomatisierte Kabelkonfektionierung im Rahmen einer Massenfertigung eignet.

Schließlich ist es auch Aufgabe der Erfindung, ein vorteilhaftes Computerprogrammprodukt zur Durchführung eines Verfahrens zur Konfektionierung eines elektrischen Kabels bereitzustellen.

Außerdem ist es Aufgabe der Erfindung, ein System zur Konfektionierung eines elektrischen Kabels bereitzustellen, in dessen Rahmen eine vorteilhafte Bestückung eines Kabels mit Steckverbinderkomponenten ermöglicht wird. Ferner ist es Aufgabe der Erfindung, ein System zur Montage eines mehrere elektrische Kabel aufweisenden elektrischen Steckverbinders bereitzustellen, in dessen Rahmen eine vorteilhafte Bestückung der Kabel mit gemeinsamen Steckverbinderkomponenten ermöglicht wird.

Die Aufgabe wird für die Vorrichtung zur Konfektionierung des elektrischen Kabels mit den in Anspruch 1 aufgeführten Merkmalen und für die Vorrichtung zur Montage des elektrischen Steckverbinders durch Anspruch 8 gelöst. Hinsichtlich des Verfahrens zur Konfektionierung des elektrischen Kabels wird die Aufgabe durch die Merkmale des Anspruchs 10 und für das Verfahren zur Montage des elektrischen Steckverbinders durch Anspruch 14 gelöst. Betreffend das System zur Konfektionierung des elektrischen Kabels wird die Aufgabe durch Anspruch 15 gelöst.

Die abhängigen Ansprüche und die nachfolgend beschriebenen Merkmale betreffen vorteilhafte Ausführungsformen und Varianten der Erfindung.

Es ist eine Vorrichtung zur Konfektionierung eines elektrischen Kabels vorgesehen die eingerichtet ist, um einen Kabelmantel des Kabels ausgehend von einem vorderen, freien Ende des Kabels für eine spätere Steckverbindermontage mit zwei oder mehr Steckverbinderkomponenten zu bestücken.

Vorzugsweise ist das elektrische Kabel als Hochvoltleitung ausgebildet.

Der Bereich des elektrischen Kabels, in dem die Bearbeitung bzw. Konfektionierung vornehmlich stattfindet, wird nachfolgend mitunter auch als "zu bearbeitender Kabelabschnitt" bezeichnet. Bei dem zu bearbeitenden Kabelabschnitt kann es sich um ein Kabelendstück handeln. Vorzugsweise werden zwei Kabelabschnitte des Kabels, insbesondere beide Kabelendstücke bearbeitet bzw. mit einem jeweiligen Steckverbinder konfektioniert.

Insbesondere kann die Erfindung für eine automatisierte oder vollautomatisierte Konfektionierung eines elektrischen Kabels vorgesehen sein.

Grundsätzlich kann im Rahmen der Erfindung ein beliebiges elektrisches Kabel mit beliebigen Steckverbindern konfektioniert werden. Vorzugsweise weist das elektrische Kabel einen Außenleiter auf bzw. ist als geschirmtes elektrisches Kabel ausgebildet. Besonders vorteilhaft eignet sich die Erfindung zur Konfektionierung von elektrischen Kabeln mit großem Querschnitt für eine hohe Stromübertragung, beispielsweise im Fahrzeugbereich, besonders bevorzugt im Bereich der Elektromobilität. Es kann somit ein elektrisches Kabel für den Hochvoltbereich vorgesehen sein, insbesondere eine Hochvoltleitung.

Das elektrische Kabel bzw. der wenigstens eine elektrische Steckverbinder kann insbesondere eine beliebige Anzahl Innenleiter aufweisen, beispielsweise auch nur einen einzigen Innenleiter. Es können auch zwei Innenleiter oder mehr Innenleiter, drei Innenleiter oder mehr Innenleiter, vier Innenleiter oder noch mehr Innenleiter vorgesehen sein. Sofern das Kabel mehrere Innenleiter aufweist, können diese verdrillt durch das Kabel verlaufen, in der Art eines aus der Telekommunikations- bzw. Nachrichtentechnik bekannten Twisted-Pair-Kabels. Die Innenleiter können in dem Kabel allerdings auch parallel geführt sein.

Besonders bevorzugt ist das elektrische Kabel als Koaxialkabel mit genau einem Innenleiter und genau einem Außenleiter ausgebildet oder als mit genau einem Außenleiter geschirmtes Kabel mit genau zwei Innenleitern ausgebildet.

Bei den Steckverbinderkomponenten kann es sich um beliebige Komponenten des auf dem entsprechenden Kabelende zu montierenden elektrischen Steckverbinders handeln, die vorzugsweise eine jeweilige Durchgangsbohrung zur Aufnahme des Kabels aufweisen. Die Steckverbinderkomponenten können somit auf das elektrische Kabel, insbesondere auf den Kabelmantel des Kabels, aufschiebbar sein. Der Durchmesser der Durchgangsbohrungen kann dabei im Wesentlichen dem Durchmesser des elektrischen Kabels, bzw. dessen Kabelmantels entsprechen. Der Durchmesser der Durchgangsbohrung kann allerdings auch größer oder geringfügig kleiner sein als der Durchmesser des elektrischen Kabels bzw. dessen Kabelmantels, um das mechanische Spiel einer auf das Kabel aufgeschobene Steckverbinderkomponente beeinflussen zu können.

Grundsätzlich kann das elektrische Kabel im Rahmen der Erfindung mit beliebigen Steckverbinderkomponenten bestückt werden, von denen einige nachfolgend noch beispielhaft beschrieben werden.

Erfindungsgemäß ist vorgesehen, dass die Vorrichtung ein Bestückungsmodul mit Kammern zur Aufnahme der einzelnen Steckverbinderkomponenten aufweist. Die Kammern sind derart angeordnet, dass die in den Kammern aufgenommenen Steckverbinderkomponenten einen gemeinsamen Kanal mit einer gemeinsamen Mittelachse ausbilden, um das Kabel mit seinem vorderen Ende entlang der Mittelachse durch die Steckverbinderkomponenten hindurchzuführen, um die Steckverbinderkomponenten auf den Kabelmantel des Kabels aufzuschieben.

Die Kammern des Bestückungsmoduls sind vorzugsweise ausgebildet um jeweils nur eine einzige Steckverbinderkomponente aufzunehmen. Besonders bevorzugt sind die Kammern konstruktiv voneinander getrennt, beispielsweise durch jeweilige Wandungen, die allerdings Ausnehmungen zur Durchführung des elektrischen Kabels aufweisen und gegebenenfalls den Kanal zur Durchführung des elektrischen Kabels zusätzlich ausprägen bzw. das elektrische Kabel während dessen Durchführung zu Führen vermögen. Die Kammern können allerdings auch lediglich "gedachte" Bereiche innerhalb des Bestückungsmoduls sein, die bautechnisch nicht voneinander separiert sind.

Vorzugsweise verläuft der Kanal linear bzw. sind die Kammern linear hintereinander angeordnet. Die Anordnung der Kammern zueinander bzw. der Kanal kann allerdings auch einen kurvenförmigen Verlauf aufweisen.

Dadurch, dass die Steckverbinderkomponenten in den Kammern des Bestückungsmoduls angeordnet sind, können die Steckverbinderkomponenten durch eine Aktuatoreinrichtung oder einen Mitarbeiter der Produktion nachfolgend in einem zusammenhängenden Bearbeitungsvorgang auf den Kabelmantel aufgeschoben werden. Eine sequentielle Bestückung des Kabels mit den Steckverbinderkomponenten, beispielsweise durch ein jeweiliges Ergreifen und Aufschieben jeder einzelnen Steckverbinderkomponente, ist dadurch nicht mehr notwendig.

Die Steckverbinderkomponenten können in den Kammern des Bestückungsmoduls vorteilhaft bereits in der gewünschten Reihenfolge angeordnet werden.

Die Erfindung eignet sich insbesondere für eine teil- oder vollautomatisierte Kabelkonfektionierung vorteilhaft. Aufgrund der Bestückung mittels des Bestückungsmoduls mit den einzelnen Kammern kann ein manueller Eingriff bzw. eine manuelle Bestückung des Kabels mit den Steckverbinderkomponenten vermieden werden. Der Durchsatz an konfektionierten elektrischen Kabeln einer erfindungsgemäß ausgestatteten Vorrichtung kann somit erhöht sein.

Ferner können Montagefehler bzw. Bestückungsfehler erfindungsgemäß vermieden werden, insbesondere wenn die Kammern des Bestückungsmoduls ausgebildet sind, um jeweils nur bestimmte Steckverbinderkomponenten aufzunehmen. Ein vertauschtes Bestücken bzw. ein Bestücken in der falschen Reihenfolge oder der falschen Orientierung kann dadurch vermieden werden.

In einer besonders vorteilhaften Weiterbildung der Erfindung kann vorgesehen sein, dass die Vorrichtung eine Aktuatoreinrichtung aufweist die ausgebildet ist, um das Kabel mit seinem vorderen Ende entlang der Mittelachse durch die Steckverbinderkomponenten hindurchzuführen, um die Steckverbinderkomponenten auf den Kabelmantel des Kabels aufzuschieben.

Die Aktuatoreinrichtung kann ausgebildet sein, um das Kabel und/oder das Bestückungsmodul zu bewegen. Es kann damit insbesondere eine relative Bewegung zwischen Kabel und Bestückungsmodul vorgesehen sein, um die Steckverbinderkomponenten auf den Kabelmantel des Kabels aufzuschieben. Vorzugsweise wird das elektrische Kabel in das Bestückungsmodul eingeschoben. Hierzu kann die Aktuatoreinrichtung z. B. eine Rollenfördereinrichtung mit einer, zwei oder noch mehr Rollen aufweisen, um das elektrische Kabel zwischen den Rollen linear zu führen.

Alternativ oder zusätzlich zu einer Aktuatoreinrichtung kann das Kabel allerdings auch von einem Mitarbeiter der Produktion oder auf sonstige Weise mit seinem vorderen Ende entlang der Mittelachse durch die Steckverbinderkomponenten hindurchgeführt werden, um die Steckverbinderkomponenten auf den Kabelmantel des Kabels aufzuschieben.

In einer vorteilhaften Weiterbildung der Erfindung kann vorgesehen sein, dass das Bestückungsmodul ein Magazin aufweist, um weitere Steckverbinderkomponenten zur Bestückung weiterer Kabel vorzuhalten.

Somit kann vorteilhaft ein Magazinieren der Steckverbinderkomponenten vorgesehen sein.

Beispielsweise kann ein Trichtermagazin vorgesehen sein, dessen einzelne Trichter in den Kammern des Bestückungsmoduls münden, wodurch die Steckverbinderkomponenten von oben geordnet oder ungeordnet eingelegt werden können. Es kann vorzugsweise auch ein Schachtmagazin vorgesehen sein, wonach die einzelnen Steckverbinderkomponenten übereinander liegen und schließlich in den Kammern münden.

Grundsätzlich können beliebige Magazinarten vorgesehen sein, beispielsweise auch ein Rollbahnmagazin, ein Stufenmagazin, ein Förderbandmagazin, ein Gleitbahnmagazin, ein Kettenmagazin, ein Hubmagazin oder ein sonstiges Magazin, insbesondere aber ein Magazin unter Verwendung der Schwerkraft, um die einzelnen Steckverbinderkomponenten möglichst einfach in die Kammern zu befördern.

In einer vorteilhaften Weiterbildung der Erfindung kann vorgesehen sein, dass die Kammern des Bestückungsmoduls derart angeordnet sind, dass die in den Kammern aufgenommenen Steckverbinderkomponenten entlang der Mittelachse in definierten Abständen voneinander beabstandet sind.

Die Steckverbinderkomponenten können aber auch unmittelbar aneinander angrenzend angeordnet sein. Es kann außerdem auch vorgesehen sein, dass einzelne Steckverbinderkomponenten bereits teilweise übereinandergeschoben oder miteinander vormontiert in den Kammern angeordnet sind.

In vorteilhafter Weise können die einzelnen Steckverbinderkomponenten durch die Kammern zwangsgeführt, bzw. zwangspositioniert sein.

Die einzelnen Steckverbinderkomponenten können gegebenenfalls bereits in den später auf dem elektrischen Kabel vorgesehenen definierten Abständen zueinander vorgehalten werden. Beispielsweise kann ein Abstand zwischen den Steckverbinderkomponenten vorgesehen sein, um diese in den nachfolgenden Konfektionierungsschritten einfacher ergreifen bzw. montieren zu können. Insbesondere kann auch ein definierter Abstand zu dem vorderen, freien Ende des Kabels vorgesehen sein, um das vordere, freie Ende im Rahmen der Kabelkonfektionierung bearbeiten zu können (beispielsweise abisolieren zu können), ohne die vorderste Steckverbinderkomponente zu beschädigen oder verschieben zu müssen.

In einer vorteilhaften Weiterbildung der Erfindung kann vorgesehen sein, dass die Kammern des Bestückungsmoduls derart ausgebildet sind, dass durch die Steckverbinderkomponenten verlaufende Durchgangsbohrungen zur Aufnahme des Kabels koaxial zueinander ausgerichtet sind, wenn die Steckverbinderkomponenten in den Kammern aufgenommen sind.

Insbesondere eine koaxiale Ausrichtung von durch die Steckverbinderkomponenten verlaufenden Durchgangsbohrungen kann von Vorteil sein, um das elektrische Kabel besonders einfach durch die koaxial angeordneten Steckverbinderkomponenten in einem Arbeitsgang durchführen zu können.

Eine koaxiale Ausrichtung der Durchgangsbohrungen der Steckverbinderkomponenten kann insbesondere von Vorteil sein, wenn die Durchmesser der Durchgangsbohrungen dem Durchmesser des Kabelmantels des Kabels entsprechen, annähernd entsprechen oder kleiner sind. Insbesondere wenn die Durchgangsbohrungen im Hinblick auf den Kabeldurchmesser vergleichsweise groß sind, kann eine koaxiale Ausrichtung gegebenenfalls auch entfallen.

In einer Weiterbildung der Erfindung kann vorgesehen sein, dass die Kammern des Bestückungsmoduls ausgebildet sind, um die Steckverbinderkomponenten in Axialrichtung entlang der Mittelachse formschlüssig zu blockieren. Es kann auch vorgesehen sein, dass nur eine der Kammern oder einige der Kammern ausgebildet sind, um die Steckverbinderkomponenten in Axialrichtung entlang der Mittelachse formschlüssig zu blockieren.

Insbesondere kann es von Vorteil sein, wenn die Steckverbinderkomponenten in Einschubrichtung des elektrischen Kabels formschlüssig blockiert werden, damit diese während des Durchführens des elektrischen Kabels nicht von dem Kabel verschoben werden.

Gemäß einer Weiterbildung der Erfindung kann vorgesehen sein, dass die Kammern des Bestückungsmoduls ausgebildet sind, um die Steckverbinderkomponenten verdrehsicher zu halten. Es kann auch vorgesehen sein, dass nur eine der Kammern oder einige der Kammern ausgebildet sind, um die Steckverbinderkomponenten verdrehsicher zu halten.

Insbesondere wenn im Rahmen der Konfektionierung einzelne Steckverbinderkomponenten in einer definierten Ausrichtung vorgehalten werden sollen bzw. ein Vorhalten einer der Steckverbinderkomponenten in einer definierten Ausrichtung von Vorteil ist, können die Kammern vorzugsweise ausgebildet sein, um die Steckverbinderkomponenten in Bezug auf die Mittelachse verdrehsicher zu halten.

Grundsätzlich kann vorgesehen sein, dass Kammern des Bestückungsmoduls ausgebildet sind, um die Steckverbinderkomponenten in einem, zwei, drei, vier, fünf oder in allen Freiheitsgraden formschlüssig und/oder kraftschlüssig zu fixieren.

In einer vorteilhaften Weiterbildung der Erfindung kann die Vorrichtung eine Sensoreinrichtung aufweisen die eingerichtet ist, um die Position des Kabels entlang der Mittelachse zu überwachen.

Es kann beispielsweise vorgesehen sein, die Position des elektrischen Kabels während des Durchführens des elektrischen Kabels durch die Steckverbinderkomponenten zu überwachen. Die Überwachung kann vollständig oder auch nur abschnittsweise erfolgen.

Es kann vorgesehen sein, beispielsweise unter Verwendung einer oder mehrerer Lichtschranken, diskrete Positionen des elektrischen Kabels innerhalb des Bestückungsmoduls zu erfassen. Beispielsweise kann mittels der Sensoreinrichtung erfasst werden, ob das elektrische Kabel eine bestimmte Kammer oder mehrere bestimmte Kammern bereits passiert hat, vollständig in das Bestückungsmodul eingeschoben wurde und/oder bereits durch das Bestückungsmodul bis zu einer vorgesehenen Endposition hindurchgeschoben wurde.

In einer vorteilhaften Weiterbildung der Erfindung kann vorgesehen sein, dass wenigstens eine der Steckverbinderkomponenten eine Schirmhülse, ein Steckverbindergehäuse, eine Leitungsdichtung, eine Kabelfesthaltung, eine Haltekappe oder eine Winkelkappe ist.

Wie eingangs bereits erwähnt, können im Rahmen der Erfindung beliebige Steckverbinderkomponenten auf den Kabelmantel des elektrischen Kabels aufgeschoben werden. Die vorstehend genannten Steckverbinderkomponenten sind lediglich beispielhaft zu verstehen und können im Rahmen der Erfindung besonders vorteilhaft für die Bestückung vorgesehen sein.

Die Schirmhülse kann auch als "Ferrule" (bzw. äußere Ferrule) bezeichnet werden und ist in der Regel vorgesehen, um einen Kontaktteileträger insbesondere im Bereich der Kontaktelemente des elektrischen Steckverbinders elektromagnetisch abzuschirmen.

Bei dem Kontaktteileträger kann es sich insbesondere um eine Gehäusekomponente des späteren elektrischen Steckverbinders handeln. Der Kontaktteileträger kann auch als Innengehäuse oder innere Gehäuseschale bezeichnet werden. In der Regel weist der Kontaktteileträger entsprechende Aufnahmen zur Aufnahme des oder der Kontaktelemente auf, die sich axial durch den Kontaktteileträger erstrecken. Die Innenleiter können dadurch in dem Kontaktteileträger verdrehsicher aufgenommen sein. Vorzugsweise ist der Kontaktteileträger aus einem Kunststoff ausgebildet.

Für die verdrehsichere Befestigung auf dem Kontaktteileträger können Kontaktteileträger und Schirmhülse eine entsprechende mechanische Kodierung aufweisen, beispielsweise eine Rastnase einerseits und eine korrespondierende Rastnut andererseits. Die Schirmhülse kann beispielsweise nur in einer vorgegebenen Orientierung oder in zwei Orientierungen auf den Kontaktteileträger aufschiebbar sein.

Vorzugsweise wird die Schirmhülse im Rahmen der Erfindung bereits vorab von vorne auf das elektrische Kabel bzw. auf dessen Kabelmantel aufgeschoben und kann nach der Montage des Kontaktteileträgers von hinten, d. h. ausgehend von dem Kabelmantel, über den Kontaktteileträger geschoben oder auf sonstige Weise an diesem befestigt werden.

Insbesondere wenn die Montage zwischen Schirmhülse und Kontaktteileträger in einer oder mehreren definierten Ausrichtungen erfolgen muss kann es von Vorteil sein, wenn zumindest die die Schirmhülse aufnehmende Kammer des Bestückungsmoduls für eine verdrehsichere und vorausgerichtete Aufnahme der Schirmhülse ausgebildet ist.

Bei dem Steckverbindergehäuse kann es sich insbesondere um ein Buchsengehäuse/Steckergehäuse (auch als Umgehäuse, Außengehäuse oder äußere Gehäuseschale bezeichnet) handeln, das im Rahmen der Konfektionierung des elektrischen Steckverbinders, beispielsweise von hinten, über die montierte Schirmhülse aufgeschoben und an der Schirmhülse befestigt wird. Hierfür kann insbesondere eine lagerichtige Verriegelung mit der Schirmhülse und/oder dem Kontaktteileträger vorgesehen sein, weshalb auch hinsichtlich des Steckverbindergehäuses eine verdrehsichere Lagerung innerhalb der entsprechenden Kammer von Vorteil sein kann.

Bei der Leitungsdichtung kann es sich insbesondere um eine mechanische Dichtung, beispielsweise einen Dichtring zur Abdichtung gegen Schmutz, Staub, Flüssigkeiten oder Gase handeln, die beispielsweise von hinten in ein montiertes Steckverbindergehäuse eingeschoben werden kann. Der Durchmesser der Durchgangsbohrung der Leitungsdichtung kann vorzugsweise etwas kleiner ausgebildet sein, als der Durchmesser des Kabelmantels, um die Dichtigkeit zu verbessern. Die Leitungsdichtung kann eine beliebige Querschnittsgeometrie aufweisen. Häufig werden kreisrunde Leitungsdichtungen verwendet. Es können aber auch ovale oder mehreckige, insbesondere rechteckige, beispielsweise auch quadratische Leitungsdichtungen vorgesehen sein. Auf eine bestimmte Orientierung kommt es bei der Montage der Leitungsdichtung in der Regel nicht an, insbesondere bei Leitungsdichtungen mit kreisrunder Querschnittsgeometrie. Sofern eine ovale oder mehreckige (beispielsweise rechteckige) Leitungsdichtung vorgesehen ist, kann es hingegen auch bei der Leitungsdichtung auf eine vorgegebene Orientierung relativ zu weiteren Steckverbinderkomponenten ankommen.

Bei einer Kabelfesthaltung kann es sich insbesondere um eine Steckverbinderkomponente handeln, die einen Zugabfang des Kabels ermöglicht oder unterstützt.

Eine abschließende Haltekappe - oder im Falle eines gewinkelten Steckverbinders eine Winkelkappe - kann eine den Steckverbinder kabelseitig abschließende Steckverbinderkomponente sein, die beispielsweise eine Kabelfesthaltung und/oder eine Leitungsdichtung in dem Steckverbinder, beispielsweise dem Steckverbindergehäuse, fixiert. Es kann vorgesehen sein, dass die Haltekappe oder Winkelkappe Rastmittel aufweist, um mit der Kabelfesthaltung und/oder dem Steckverbindergehäuse zu verrasten. Die Haltekappe bzw. Winkelkappe kann auch als Abschlusskappenbaugruppe bezeichnet werden.

In einer vorteilhaften Weiterbildung der Erfindung kann vorgesehen sein, dass die Steckverbinderkomponenten zur Konfektionierung eines zweiten elektrischen Kabels ausgebildet sind, und hierfür jeweils eine Durchgangsbohrung zur Aufnahme des (ersten) elektrischen Kabels und des zweiten elektrischen Kabels aufweisen.

Im Rahmen der Konfektionierung eines elektrischen Kabels können somit auch Steckverbinderkomponenten, insbesondere Schirmhülsen, Steckverbindergehäuse(teile), Leitungsdichtungen, Kabelfesthaltungen, Haltekappen oder Winkelkappen, verwendet werden, die auf mehrere elektrische Kabel, beispielsweise auf ein zweites elektrisches Kabel, aufgeschoben werden können. Eine derartige Steckverbinderkomponente kann sich insbesondere zur Montage eines Steckverbinders der zwei oder mehr elektrische Kabel aufweist, eignen.

Vorzugsweise weisen die Steckverbinderkomponenten jeweils nur eine einzige Durchgangsbohrung zur Konfektionierung nur eines einzigen elektrischen Kabels bzw. zur Montage eines ein einziges elektrisches Kabel aufweisenden Steckverbinders auf. In einer ebenfalls bevorzugten Variante der Erfindung weist zumindest eine der Steckverbinderkomponenten (vorzugsweise alle Steckverbinderkomponenten) allerdings genau zwei Durchgangsbohrungen zur Konfektionierung von genau zwei elektrischen Kabeln bzw. zur Montage eines genau zwei elektrische Kabel aufweisenden Steckverbinders auf. Grundsätzlich kann eine Steckverbinderkomponente im Rahmen der Erfindung aber sogar auch mehr als zwei Durchgangsbohrungen aufweisen um weitere elektrische Kabel zu konfektionieren (bzw. um einen mehr als zwei elektrische Kabel aufweisenden Steckverbinder zu montieren), beispielsweise drei Durchgangsbohrungen oder mehr, vier Durchgangsbohrungen oder mehr, fünf Durchgangsbohrungen oder mehr, sechs Durchgangsbohrungen oder mehr, sieben Durchgangsbohrungen oder mehr, acht Durchgangsbohrungen oder mehr, neun Durchgangsbohrungen oder mehr, zehn Durchgangsbohrungen oder noch mehr Durchgangsbohrungen.

Ein Einschieben der Kabel in die entsprechenden Durchgangsbohrungen der Steckverbinderkomponenten kann beispielsweise sequentiell oder parallel erfolgen. Vorzugsweise erfolgt die Bestückung parallel, wobei eine entsprechend geeignete Aktuatoreinrichtung eingesetzt werden kann, die die Kabel gleichzeitig in die Steckverbinderkomponenten einzuschieben vermag.

Sofern vorstehend oder nachfolgend von "der" bzw. "einer" Durchgangsbohrung gesprochen wird ist dies nur zur Vereinfachung der Beschreibung und nicht einschränkend zu verstehen. Grundsätzlich können somit bezüglich jeder vorstehend und nachfolgend beschriebenen Ausgestaltung bzw. Weiterbildung der Erfindung auch mehrere Durchgangsbohrungen vorgesehen sein, selbst wenn dies nicht explizit erwähnt wird.

Wie bereits erwähnt betrifft die Erfindung im Rahmen des erfinderischen Gesamtkonzepts auch eine Vorrichtung zur Montage eines mehrere elektrische Kabel aufweisenden elektrischen Steckverbinders, eingerichtet um einen Kabelmantel des jeweiligen Kabels ausgehend von einem vorderen, freien Ende des Kabels mit zwei oder mehr gemeinsamen Steckverbinderkomponenten zu bestücken. Die Vorrichtung weist ein Bestückungsmodul mit Kammern zur Aufnahme der einzelnen Steckverbinderkomponenten auf, wobei die Steckverbinderkomponenten derart angeordnet sind, dass die in den Kammern aufgenommenen Steckverbinderkomponenten für jedes der Kabel einen gemeinsamen Kanal mit einer gemeinsamen Mittelachse ausbilden.

Die Vorrichtung weist vorzugsweise eine Aktuatoreinrichtung auf die ausgebildet ist, um die Kabel mit ihren vorderen Enden entlang der Mittelachsen durch die Steckverbinderkomponenten hindurchzuführen, um die Steckverbinderkomponenten auf den Kabelmantel des jeweiligen Kabels aufzuschieben. Alternativ zu einer Aktuatoreinrichtung kann auch vorgesehen sein, die Kabel auf eine andere Weise mit ihren vorderen Enden entlang der Mittelachsen durch die Steckverbinderkomponenten hindurchzuführen, um die Steckverbinderkomponenten auf den Kabelmantel des jeweiligen Kabels aufzuschieben (beispielsweise durch einen Mitarbeiter der Produktion).

Die Vorrichtung zur Montage des mehrere elektrische Kabel aufweisenden Steckverbinders kann zumindest eine der beschriebenen Vorrichtungen zur Konfektionierung eines elektrischen Kabels aufweisen.

Sofern vorstehend oder nachfolgend von der "Vorrichtung" gesprochen wird so kann damit die Vorrichtung zur Konfektionierung des elektrischen Kabels als auch die Vorrichtung zur Montage des mehrere elektrische Kabel aufweisenden Steckverbinders gemeint sein.

Die Erfindung betrifft auch ein Verfahren zur Konfektionierung eines elektrischen Kabels, wonach ein Kabelmantel des Kabels für eine spätere Steckverbindermontage ausgehend von einem vorderen, freien Ende des Kabels mit zwei oder mehr Steckverbinderkomponenten bestückt wird. Dabei ist vorgesehen, dass die Steckverbinderkomponenten einzeln in Kammern eines Bestückungsmoduls derart angeordnet werden, dass diese einen gemeinsamen Kanal mit einer gemeinsamen Mittelachse ausbilden, wonach das Kabel mit seinem vorderen Ende entlang der Mittelachse durch die Steckverbinderkomponenten hindurchgeführt wird, um die Steckverbinderkomponenten auf den Kabelmantel des Kabels aufzuschieben.

Erfindungsgemäß können somit vorteilhaft Steckverbinderkomponenten auf das elektrische Kabel aufgebracht werden, bevor das elektrische Kabel im Rahmen der Kabelkonfektionierung weiter bearbeitet wird.

Das elektrische Kabel kann beispielsweise als Hochvoltleitung ausgebildet sein.

Es kann vorgesehen sein, dass das nachfolgend beschriebene Verfahren unter Verwendung der bereits beschriebenen Vorrichtung durchgeführt wird.

Gemäß einer Weiterbildung der Erfindung kann vorgesehen sein, dass die Steckverbinderkomponenten in den Kammern derart angeordnet werden, dass durch die Steckverbinderkomponenten verlaufende Durchgangsbohrungen zur Aufnahme des Kabels koaxial zueinander ausgerichtet sind.

Insbesondere wenn die Steckverbinderkomponenten koaxial ausgerichtet werden, kann das elektrische Kabel vorteilhaft durch alle Steckverbinderkomponenten in einem durchgängigen Bewegungsablauf hindurchgeführt werden.

In einer vorteilhaften Weiterbildung der Erfindung kann vorgesehen sein, dass wenigstens eine der Steckverbinderkomponenten unter Verwendung eines Schmierstoffs, vorzugsweise eines Alkohols oder eines Silikonöls, auf den Kabelmantel aufgeschoben wird.

Beispielsweise kann 2-Propanol (auch als Isopropylalkohol oder Isopropanol bekannt) als Schmierstoff verwendet werden.

Ganz besonders bevorzugt kann allerdings ein Silikonöl, also ein synthetisches, siliciumbasiertes Öl, als Schmierstoff verwendet werden. Beispielsweise kann ein Polydimethylsiloxan mit einem hohen Gehalt an Phenyl-Gruppen verwendet werden, insbesondere ein unter den Handelsnamen WACKER^{®} AP 150 der Wacker Chemie AG bekanntes Silikonöl.

Es kann vorgesehen sein, ein Schmiermittel zum Aufschieben einer Steckverbinderkomponente zu verwenden, das in dem Kabel bereits enthalten ist. Beispielsweise werden mitunter selbstschmierende Silicone zur Ausbildung z. B. des Kabelmantels verwendet, die nach dem Vulkanisieren das Öl an der Oberfläche ausschwitzen. Die Verwendung der zur Selbstausschwitzung in dem Kabel ohnehin bereits eingesetzten Schmiermittel, insbesondere Silikonöle, ist in der Regel sicherheitstechnisch unbedenklich.

Grundsätzlich kann ein beliebiges Schmiermittel bzw. ein beliebiger Schmierstoff zur Schmierung und damit zur Verringerung der Reibung beim Bestücken des Kabelmantels mit den Steckverbinderkomponenten vorgesehen sein.

Beispielsweise können flüssige Schmierstoffe, Schmierfette, Festschmierstoffe oder gasförmige Schmierstoffe vorgesehen sein, um Verschleiß, Reibungswärme und chemische Wechselwirkungen während des Durchführens des elektrischen Kabels durch die Steckverbinderkomponenten vorteilhaft zu beeinflussen.

Es kann auch vorgesehen sein, einen Druckluftfilm zwischen dem Kabelmantel und der Steckverbinderkomponente zu erzeugen, um das Gleitverhalten beim Aufschieben der Steckverbinderkomponente zu verbessern.

Somit kann beispielsweise auf ein zusätzliches Schmiermittel verzichtet werden.

Um den Druckluftfilm zu erzeugen kann vorgesehen sein, die Steckverbinderkomponente mit einem Formteil teilweise zu umhüllen und ggf. auf dem Kabelmantel abzustützen. Die Druckluft kann damit vorzugsweise ausschließlich (oder zumindest im Wesentlichen) durch den Spalt zwischen der Steckverbinderkomponente und dem Kabelmantel strömen und den Spalt hierdurch aufweiten oder überhaupt erst erzeugen. Die Druckluft kann somit eine Durchgangsbohrung der Steckverbinderkomponente vorteilhaft und äußerst schonend aufweiten. Gleichzeitig kann eine axiale Verschiebung der Steckverbinderkomponente auf dem Kabelmantel des Kabels durch den Luftfilm zusätzlich verbessert sein.

In einer vorteilhaften Weiterbildung der Erfindung kann vorgesehen sein, dass das mit den Steckverbinderkomponenten bestückte Kabel seitlich zur Einschubrichtung des Kabels oder entgegen der Einschubrichtung des Kabels aus dem Bestückungsmodul entnommen wird.

Beispielsweise kann vorgesehen sein, dass die Steckverbinderkomponenten den Kammern des Bestückungsmoduls von oben unter Ausnutzung der Schwerkraft zugeführt werden. Nach Durchführen des Kabels durch die Steckverbinderkomponenten kann das elektrische Kabel dann zusammen mit den Steckverbinderkomponenten wieder entgegen der Einschubrichtung des Kabels aus dem Bestückungsmodul herausgezogen werden. Auch eine seitliche Entnahme oder ein Herausschwenken des bestückten Kabels aus der Vorrichtung kann vorgesehen sein.

Grundsätzlich kann vorgesehen sein, das elektrische Kabel auf beliebige Art und Weise aus dem Bestückungsmodul zu entnehmen, beispielsweise auch durch eine vordefinierte Bewegungsabfolge (zum Beispiel zuerst nach oben und schließlich weiter in Einschubrichtung etc.).

In einer Weiterbildung der Erfindung kann vorgesehen sein, dass
a) eine Haltekappe oder einer Winkelkappe, gefolgt von einer Leitungsdichtung, gefolgt von einem Buchsengehäuse, gefolgt von einer Schirmhülse (insbesondere im Falle eines zwei- oder mehradrigen Kabels); oder
b) eine Haltekappe oder einer Winkelkappe, gefolgt von einer Kabelfesthaltung, gefolgt von einer Leitungsdichtung (insbesondere im Falle eines einadrigen Kabels)
nacheinander ausgehend von dem vorderen Ende des Kabels auf den Kabelmantel aufgeschoben werden.

Die vorstehend genannte Reihenfolge hat sich zur Konfektionierung eines einadrigen oder zweiadrigen Kabels als besonders geeignet herausgestellt.

In einer vorteilhaften Weiterbildung der Erfindung kann vorgesehen sein, dass die korrekte Bestückung des Kabelmantels nach dem Aufschieben der Steckverbinderkomponenten überprüft wird.

Es kann auch vorgesehen sein, die Unversehrtheit der auf dem Kabel aufgeschobenen Steckverbinderkomponenten zu überprüfen.

Die Überprüfung kann insbesondere eine Überprüfung hinsichtlich eines grundsätzlichen Vorhandenseins einer oder mehrerer Steckverbinderkomponenten, der richtigen Reihenfolge der aufgeschobenen Steckverbinderkomponenten und/oder der korrekten Orientierung bzw. Ausrichtung der Steckverbinderkomponenten umfassen. Ein nicht korrekt bestücktes Kabel kann beispielsweise von der nachfolgenden Konfektionierung ausgeschlossen, als fehlerhaft gekennzeichnet bzw. markiert und/oder nachbearbeitet werden.

Gemäß einer Weiterbildung der Erfindung kann vorgesehen sein, dass nach dem Bestücken des Kabelmantels ausgehend von dem vorderen Ende des Kabels wenigstens ein Steckverbinderbauteil an wenigstens eine der Steckverbinderkomponenten montiert wird.

Beispielsweise kann der bereits beschriebene Kontaktteileträger an der Schirmhülse montiert werden.

Es kann auch vorgesehen sein, im Rahmen der Erfindung einzelne Kammern des Bestückungsmoduls nur optional mit Steckverbinderkomponenten zu versehen, um die erfindungsgemäße Vorrichtung bzw. das erfindungsgemäße Verfahren wahlweise an die Konfektionierung elektrischer Kabel mit verschiedenen Steckverbindern und/oder an die Konfektionierung elektrischer Kabel mit verschiedenen Kabeldurchmessern anpassen zu können.

Es kann vorgesehen sein, dass im Rahmen der Erfindung eine Expansion der Steckverbinderkomponenten während der Bestückung unterbleibt. Beispielsweise kann im Rahmen der Erfindung vorgesehen sein, auf einen Expansionsgreifer zur Aufweitung der Durchgangsbohrungen der Steckverbinderkomponenten zu verzichten.

Außerdem betrifft die Erfindung im Rahmen des erfindungsgemäßen Gesamtkonzepts auch ein Verfahren zur Montage eines mehrere elektrische Kabel aufweisenden elektrischen Steckverbinders, wonach ein Kabelmantel des jeweiligen Kabels ausgehend von einem vorderen, freien Ende des Kabels mit zwei oder mehr gemeinsamen Steckverbinderkomponenten bestückt wird. Es ist vorgesehen, dass die Steckverbinderkomponenten einzeln in Kammern eines Bestückungsmoduls derart angeordnet werden, dass diese für jedes der Kabel einen gemeinsamen Kanal mit einer gemeinsamen Mittelachse ausbilden, wonach die Kabel mit ihren vorderen Enden entlang der Mittelachse durch die Steckverbinderkomponenten hindurchgeführt werden, um die Steckverbinderkomponenten auf den Kabelmantel des jeweiligen Kabels aufzuschieben.

In anderen Worten kann das vorstehend beschriebene Verfahren zur Konfektionierung des elektrischen Kabels auch mehrfach verwendet werden, um mehrere elektrische Kabel mit gemeinsamen Steckverbinderkomponenten zu bestücken.

Sofern vorstehend oder nachfolgend von dem "Verfahren" gesprochen wird so kann damit das Verfahren zur Konfektionierung des elektrischen Kabels als auch das Verfahren zur Montage des mehrere elektrische Kabel aufweisenden Steckverbinders gemeint sein.

Es kann ein Computerprogrammprodukt mit Programmcodemitteln vorgesehen sein, um ein Verfahren gemäß den vorstehenden und nachfolgenden Ausführungen durchzuführen, wenn das Programm auf einer Steuereinheit einer Vorrichtung zur Konfektionierung eines elektrischen Kabels ausgeführt wird (insbesondere auf einer Vorrichtung gemäß den vorstehenden und nachfolgenden Ausführungen).

Die Steuereinheit kann als Mikroprozessor ausgebildet sein. Anstelle eines Mikroprozessors kann auch eine beliebige weitere Einrichtung zur Implementierung der Steuereinheit vorgesehen sein, beispielsweise eine oder mehrere Anordnungen diskreter elektrischer Bauteile auf einer Leiterplatte, eine speicherprogrammierbare Steuerung (SPS), eine anwendungsspezifische integrierte Schaltung (ASIC) oder eine sonstige programmierbare Schaltung, beispielsweise auch ein Field Programmable Gate Array (FPGA), eine programmierbare logische Anordnung (PLA) und/oder ein handelsüblicher Computer.

Die Erfindung betrifft auch ein System zur Konfektionierung eines elektrischen Kabels, insbesondere einer Hochvoltleitung. Das System umfasst eine Vorrichtung zur Konfektionierung eines elektrischen Kabels, eingerichtet um einen Kabelmantel des Kabels ausgehend von einem vorderen, freien Ende des Kabels für eine spätere Steckverbindermontage mit zwei oder mehr Steckverbinderkomponenten zu bestücken. Das System umfasst ferner zumindest ein von der Vorrichtung unabhängiges Modul zur Konfektionierung des elektrischen Kabels.

Die erfindungsgemäße Verteilung der Bearbeitungsschritte auf mehrere voneinander unabhängige Module ermöglicht es, das System als "Fließbandprozess" bzw. als "Taktautomat" mit aufeinanderfolgenden Einzelschritten zu betreiben, um die Bearbeitungszeit bei einer Massenabfertigung zu reduzieren.

Ferner kann die Vorrichtung bzw. können die einzelnen Module modular aufgebaut sein, wodurch einzelne Module der Baugruppe ohne großen Aufwand ersetzt, modifiziert oder entfernt werden können. Hierdurch kann das System, insbesondere für die Bearbeitung verschiedener Kabelarten, mit einfachen Mitteln konfigurierbar sein.

Die unabhängigen Module können der Vorrichtung vorzugsweise vorgeordnet oder nachgeordnet sein.

Gemäß einer Weiterbildung der Erfindung kann vorgesehen sein, dass die Vorrichtung ein Bestückungsmodul mit Kammern zur Aufnahme der einzelnen Steckverbinderkomponenten aufweist, wobei die Kammern derart angeordnet sind, dass die in den Kammern aufgenommenen Steckverbinderkomponenten einen gemeinsamen Kanal mit einer gemeinsamen Mittelachse ausbilden, um das Kabel mit seinem vorderen Ende entlang der Mittelachse durch die Steckverbinderkomponenten hindurchzuführen, um die Steckverbinderkomponenten auf den Kabelmantel des Kabels aufzuschieben. Vorzugsweise weist die Vorrichtung eine Aktuatoreinrichtung auf, um das Kabel mit seinem vorderen Ende entlang der Mittelachse durch die Steckverbinderkomponenten hindurchzuführen.

Insbesondere kann vorgesehen sein, dass die im Rahmen des Systems genannte Vorrichtung Merkmale der vorstehend und nachfolgend beschriebenen Vorrichtung zur Konfektionierung eines elektrischen Kabels aufweist.

Gemäß einer Weiterbildung der Erfindung kann vorgesehen sein, dass die Vorrichtung ein Bestückungsmodul mit Kammern zur Aufnahme der einzelnen Steckverbinderkomponenten aufweist, wobei die Kammern derart angeordnet sind, dass die in den Kammern aufgenommenen Steckverbinderkomponenten für jedes der Kabel einen gemeinsamen Kanal mit einer gemeinsamen Mittelachse ausbilden, um die Kabel mit ihren vorderen Enden entlang der Mittelachse durch die Steckverbinderkomponenten hindurchzuführen, um die Steckverbinderkomponenten auf den Kabelmantel des jeweiligen Kabels aufzuschieben. Vorzugsweise weist die Vorrichtung eine Aktuatoreinrichtung auf, um die Kabel mit ihren vorderen Enden entlang der Mittelachse durch die Steckverbinderkomponenten hindurchzuführen.

Insbesondere kann vorgesehen sein, dass die im Rahmen des Systems zur Montage des Steckverbinders genannte Vorrichtung Merkmale der vorstehend und nachfolgend beschriebenen Vorrichtung zur Montage des elektrischen Steckverbinders und/oder zur Konfektionierung des elektrischen Kabels aufweist.

In einer vorteilhaften Weiterbildung der Erfindung kann vorgesehen sein, dass zumindest eines der unabhängigen Module als ein Modul zur Sicherstellung der korrekten Bestückung des Kabelmantels mit den Steckverbinderkomponenten und/oder als ein Modul zur Montage einer Stützhülse auf dem vorderen Ende des Kabels und/oder als ein Modul zur Montage eines Kontaktteileträgers und/oder als ein Modul zur Montage wenigstens einer weiteren Gehäusekomponente des elektrischen Steckverbinders ausgebildet ist.

Es können auch noch weitere, voneinander und von der Vorrichtung unabhängige Module vorgesehen sein, die der Vorrichtung vorgeordnet oder nachgeordnet sind.

Es kann vorgesehen sein, im Rahmen des Systems mehrere Vorrichtungen zur Konfektionierung eines elektrischen Kabels und/oder mehrere Bestückungsmodule vorzusehen, um das elektrische Kabel wahlweise mit unterschiedlichen Steckverbinderkomponenten zu bestücken. Beispielsweise kann das System somit modular zur Bestückung von Kabeln mit verschiedenen Kabeldurchmessern oder Kabelarten verwendbar sein bzw. verwendbar sein, um ein beliebiges Kabel mit unterschiedlichen Steckverbindern zu bestücken.

Es kann im Rahmen des Systems auch vorgesehen sein, eines oder mehrere Module zur Sicherstellung der korrekten Bestückung des Kabelmantels mit den Steckverbinderkomponenten zu verwenden. Es kann z. B. vorgesehen sein, vor einem Montageschritt, bei dem eine Steckverbinderkomponente benötigt wird, deren Vorhandensein und/oder korrekte Ausrichtung zunächst zu überprüfen bzw. sicherzustellen. Die Überprüfung kann ggf. auch durch einen Mitarbeiter der Produktion erfolgen.

Die Erfindung betrifft auch ein elektrisches Kabel, bearbeitet nach einem der Verfahren gemäß den vorstehenden und nachfolgenden Ausführungen.

Die Erfindung betrifft außerdem ein elektrisches Kabel, das mit einer der Vorrichtungen gemäß den vorstehenden und nachfolgenden Ausführungen bearbeitet wurde.

Merkmale, die im Zusammenhang mit dem erfindungsgemäßen Verfahren beschrieben wurden, sind selbstverständlich auch für die erfindungsgemäße Vorrichtung, das Computerprogrammprodukt und das System vorteilhaft umsetzbar - und umgekehrt. Ferner können Vorteile, die bereits im Zusammenhang mit dem erfindungsgemäßen Verfahren genannt wurden, auch auf die erfindungsgemäße Vorrichtung, das Computerprogrammprodukt oder das System bezogen verstanden werden - und umgekehrt.

In einer Weiterbildung der Vorrichtung kann diese insbesondere wenigstens ein Mittel zum Aufbringen eines Schmierstoffs auf den Kabelmantel und/oder auf wenigstens eine der Steckverbinderkomponenten aufweisen. Bei dem Mittel kann es sich beispielsweise um eine, zwei oder noch mehr Bürsten handeln, mit denen der Schmierstoff aufgetragen wird. Der Schmierstoff kann den Bürsten automatisch oder manuell zuführbar sein.

In einer Weiterbildung der Vorrichtung kann insbesondere auch vorgesehen sein, dass das Bestückungsmodul ausgebildet ist, um das mit den Steckverbinderkomponenten bestückte Kabel seitlich zur Einschubrichtung des Kabels oder entgegen der Einschubrichtung des Kabels aus dem Bestückungsmodul entnehmen zu können.

In einer Weiterbildung der Vorrichtung kann diese insbesondere auch Mittel aufweisen, um die korrekte Bestückung des Kabelmantels nach dem Aufschieben der Steckverbinderkomponenten zu überprüfen.

In einer Weiterbildung des Verfahrens kann insbesondere vorgesehen sein, dass weitere Steckverbinderkomponenten zur Bestückung weiterer Kabel in einem Magazin des Bestückungsmoduls vorgehalten werden.

In einer Weiterbildung des Verfahrens kann insbesondere auch vorgesehen sein, die in den Kammern aufgenommenen Steckverbinderkomponenten entlang der Mittelachse in definierten Abständen voneinander anzuordnen.

In einer Weiterbildung des Verfahrens kann insbesondere auch vorgesehen sein, dass die Steckverbinderkomponenten in dem Bestückungsmodul in Axialrichtung entlang der Mittelachse formschlüssig blockiert werden.

In einer Weiterbildung des Verfahrens kann insbesondere auch vorgesehen sein, die Steckverbinderkomponenten in den Kammern des Bestückungsmoduls verdrehsicher zu halten.

In einer Weiterbildung des Verfahrens kann insbesondere auch vorgesehen sein, die Position des Kabels entlang der Mittelachse während des Durchführens des Kabels durch die Steckverbinderkomponenten zu überwachen.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen im Rahmen der Erfindung als abgeschlossen betrachtet werden, beispielsweise jeweils für jeden Patentanspruch betrachtet. Die Erfindung kann beispielswiese ausschließlich aus den in Patentanspruch 1 genannten Merkmalen bestehen.

Ferner sei betont, dass die vorliegend beschriebenen Werte und Parameter Abweichungen oder Schwankungen von ±10% oder weniger, vorzugsweise ±5% oder weniger, weiter bevorzugt ±1% oder weniger, und ganz besonders bevorzugt ±0,1 % oder weniger des jeweils benannten Wertes bzw. Parameters mit einschließen, sofern diese Abweichungen bei der Umsetzung der Erfindung in der Praxis nicht ausgeschlossen sind. Die Angabe von Bereichen durch Anfangs- und Endwerte umfasst auch all diejenigen Werte und Bruchteile, die von dem jeweils benannten Bereich eingeschlossen sind, insbesondere die Anfangs- und Endwerte und einen jeweiligen Mittelwert.

Nachfolgend werden Ausführungsbeispiele der Erfindung anhand der Zeichnung näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Es zeigen schematisch:
Figur 1 ein mit vier Steckverbinderkomponenten bestücktes, beispielhaftes zweiadriges elektrisches Kabel in einer Seitenansicht;
Figur 2 ein mit drei Steckverbinderkomponenten bestücktes, beispielhaftes einadriges elektrisches Kabel in einer Seitenansicht;
Figur 3 eine erfindungsgemäße Vorrichtung zur Konfektionierung eines elektrischen Kabels mit einem Bestückungsmodul und mit einer Aktuatoreinrichtung in einer seitlichen Schnittdarstellung;
Figur 4 einen Ausschnitt der Vorrichtung gemäß Figur 3 nach dem Durchführen des elektrischen Kabels durch die Steckverbinderkomponenten;
Figur 5 einen Ausschnitt der Vorrichtung gemäß Figur 3 während des Entnehmens des elektrischen Kabels aus dem Bestückungsmodul;
Figur 6 zwei Kammern des Bestückungsmoduls der Figur 3 in einer perspektivischen Schnittdarstellung;
Figur 7 ein Ablaufdiagramm eines erfindungsgemäßen Verfahrens zur Konfektionierung eines elektrischen Kabels;
Figur 8 ein System zur Konfektionierung eines elektrischen Kabels mit einer Vorrichtung zur Konfektionierung eines elektrischen Kabels und weiteren, von der Vorrichtung unabhängigen Modulen; und
Figur 9 eine Vorrichtung zur Montage eines mehrere elektrische Kabel aufweisenden elektrischen Steckverbinders, aufweisend ein entsprechend ausgestaltetes Bestückungsmodul.

In Figur 1 ist ein beispielhaftes mehradriges elektrisches Kabel 1 in einer Seitenansicht vergrößert dargestellt.

Wie in Figur 1 dargestellt, erstrecken sich die Innenleiter 2 von einem ersten Kabelende zu einem zweiten Kabelende (nicht dargestellt). Das erste Kabelende wird nachfolgend als vorderes, freies Ende 3 des Kabels bezeichnet.

Das mehradrige elektrische Kabel 1 ist an seinem vorderen Ende 3 bereits teilweise bearbeitet. In der Regel werden die nachfolgend noch beschriebenen Steckverbinderkomponenten allerdings auf ein unbearbeitetes Kabelende aufgeschoben. Insbesondere zur besseren Darstellung möglicher Bestandteile des elektrischen Kabels 1 ist das vordere, freie Ende 3 des Kabels 1 in Figur 1 vorliegend aber bereits bereichsweise abisoliert. Dies gilt auch für das einadrige Kabel 1 der Figur 2.

Das zweiadrige Kabel 1 weist einen Kabelmantel 4 und ein unter dem Kabelmantel 4 verlaufendes Kabelschirmgeflecht 5 auf. Oberhalb des Kabelschirmgeflechts 5 kann optional eine Schirmfolie verlaufen (nicht dargestellt). Unterhalb des Kabelschirmgeflechts 5 verlaufen innerhalb einer Füllschicht 6 die beiden Innenleiter 2. Die beiden Innenleiter 2 sind jeweils von einer Isolation 7 umhüllt. Im Rahmen einer Kabelkonfektionierung können die Innenleiter 2 im Bereich der Innenleiterenden freigelegt werden, wie dargestellt. An den jeweiligen Innenleiterenden können anschließend Innenleiterkontaktelemente (nicht dargestellt) eines elektrischen Steckverbinders 8 (vgl. Figuren 7 und 8) befestigt, insbesondere vercrimpt werden. Das Kabelschirmgeflecht 5 kann im Rahmen der Kabelkonfektionierung nach hinten über den Kabelmantel 4, vorzugsweise über eine nicht dargestellte Metallhülse bzw. Stützhülse umgeschlagen und optional mit einem Gewebeband 9 (vgl. Figur 8) fixiert werden.

Das in Figur 1 dargestellte zweiadrige Kabel 1 ist lediglich beispielhaft zur Verwendung mit der Erfindung zu verstehen. Grundsätzlich eignet sich die Erfindung zur Verwendung mit einer beliebigen Kabelart, beispielsweise auch zur Verwendung mit einem elektrischen Kabel 1 mit nur einem Innenleiter 2, beispielsweise in koaxialer Ausführung, wie in Figur 2 dargestellt.

Figur 2 zeigt das vordere, freie Ende 3 eines einadrigen elektrischen Kabels 1, das bereits teilweise abisoliert wurde. Das einadrige Kabel 1 weist ebenfalls einen Kabelmantel 4 und ein unter dem Kabelmantel 4 verlaufendes Kabelschirmgeflecht 5 auf. Das Kabelschirmgeflecht 5 kann ebenfalls auf eine nicht dargestellte Stützhülse umgeschlagen werden. Unter dem Kabelschirmgeflecht 5 verläuft die Isolation 7 bzw. die Primärisolation des Innenleiters 2. Der Innenleiter 2 kann beispielsweise als Litze aus mehreren Einzeldrähten ausgebildet sein, wie in Figur 2 angedeutet. Grundsätzlich kommt es auf den genauen Aufbau des einadrigen Kabels 1 allerdings nicht an.

Erfindungsgemäß ist im Rahmen der Konfektionierung des elektrischen Kabels 1 vorgesehen, den Kabelmantel 4 des Kabels 1 für eine Steckverbindermontage ausgehend von dem vorderen, freien Ende 3 des Kabels 1 mit zwei oder mehreren Steckverbinderkomponenten zu bestücken. Bei den Steckverbinderkomponenten kann es sich beispielsweise um eine Schirmhülse 10 (vgl. Figur 1), ein Steckverbindergehäuse 11 (vgl. Figur 1), eine Leitungsdichtung 12 (vgl. Figur 1 oder Figur 2), eine Kabelfesthaltung 13 (vgl. Figur 2), eine Haltekappe 14 bzw. Abschlusskappe (vgl. Figur 1 oder Figur 2) oder eine Winkelkappe ausgebildet sein. Grundsätzlich kommt es auf die Ausgestaltung der Steckverbinderkomponente 10, 11, 12, 13, 14 im Rahmen der Erfindung allerdings nicht an. Die Erfindung eignet sich zur Bestückung eines einadrigen oder mehradrigen elektrischen Kabels 1 mit beliebigen Steckverbinderkomponenten.

Im Rahmen der Konfektionierung eines zwei- oder mehradrigen elektrischen Kabels 1 kann sich allerdings insbesondere eine Bestückung gemäß der in Figur 1 dargestellten Reihenfolge aus einer Schirmhülse 10, gefolgt von einem Buchsengehäuse bzw. einem Steckverbindergehäuse 11, gefolgt von einer Leitungsdichtung 12, gefolgt von einer Haltekappe 14 (oder einer Winkelkappe im Falle eines winkligen Steckverbinders) gut eignen. Im Falle einer Konfektionierung eines einadrigen elektrischen Kabels 1 kann sich vorzugsweise eine Bestückung gemäß Figur 2 gut eignen, wonach eine Leitungsdichtung 12, gefolgt von einer Kabelfesthaltung 13, gefolgt von einer Haltekappe 14, ausgehend von dem vorderen Ende 3 Kabels 1 auf den Kabelmantel 4 aufgeschoben sind.

In Figur 3 ist schematisch in einer seitlichen Schnittdarstellung eine erfindungsgemäße Vorrichtung 15 zur Konfektionierung eines elektrischen Kabels 1 dargestellt. Die Vorrichtung 15 ist eingerichtet, um einen Kabelmantel 4 des Kabels 1 ausgehend von einem vorderen, freien Ende 3 des Kabels 1 für eine spätere Steckverbindermontage mit zwei oder mehreren Steckverbinderkomponenten 10, 11, 12, 13, 14 zu bestücken. Nur beispielhaft ist die Vorrichtung 15 zur Bestückung des zweiadrigen Kabels 1 gemäß Figur 1 dargestellt.

Die Vorrichtung 15 weist ein Bestückungsmodul 16 mit Kammern 17 zur Aufnahme der einzelnen Steckverbinderkomponenten 10, 11, 12, 13, 14 auf, wobei die Kammern 17 derart angeordnet sind, dass die in den Kammern 17 aufgenommenen Steckverbinderkomponenten 10, 11, 12, 13, 14 einen gemeinsamen Kanal K (vgl. strichlinierte Darstellung in Figur 3) mit einer gemeinsamen Mittelachse M ausbilden.

Wie im Ausführungsbeispiel dargestellt, kann das Bestückungsmodul 16 ein Magazin 18 aufweisen, um die Steckverbinderkomponenten 10, 11, 12, 13, 14 zur Bestückung weiterer Kabel 1 vorzuhalten. Im Ausführungsbeispiel ist ein Schachtmagazin dargestellt; grundsätzlich kann aber ein beliebiges Magazin vorgesehen sein.

Die Kammern 17 des Bestückungsmoduls 16 können derart angeordnet sein, dass die in den Kammern 17 aufgenommenen Steckverbinderkomponenten 10, 11, 12, 13, 14 entlang der Mittelachse M in definierten Abständen voneinander beabstandet sind. In Abhängigkeit der jeweiligen Steckverbinderkomponente 10, 11, 12, 13, 14 und der nachfolgenden Montage kann vorgesehen sein, für verschiedene Steckverbinderkomponenten 10, 11, 12, 13, 14 verschiedene Abstände voneinander vorzusehen, die beispielsweise durch eine entsprechende Wandungsdicke der Kammern 17 und/oder des Magazins 18 vorgegeben werden können.

Beispielsweise kann ein erster Abstand d₁ zwischen der vordersten Steckverbinderkomponente (im Ausführungsbeispiel die Schirmhülse 10) und der zweiten Steckverbinderkomponente (im Ausführungsbeispiel das Steckverbindergehäuse 11), ein zweiter Abstand d₂ zwischen der zweiten Steckverbinderkomponente bzw. dem Steckverbindergehäuse 11 und einer dritten Steckverbinderkomponente (im Ausführungsbeispiel die Leitungsdichtung 12) und ein dritter Abstand d₃ zwischen der dritten Steckverbinderkomponente bzw. der Leitungsdichtung 12 und einer vierten Steckverbinderkomponente (im Ausführungsbeispiel die Haltekappe 14) vorgesehen sein. Es kann auch ein definierter Abstand d₄ der ersten Steckverbinderkomponente bzw. der Schirmhülse 10 zu dem vorderen Ende 3 Kabels 1 vorgesehen sein, wenn das elektrische Kabel 1 vollständig in die Vorrichtung 15 eingeschoben wurde. Die Abstände d₁, d₂, d₃, d₄ finden sich schließlich an dem bestückten Kabel 1 wieder (vgl. Figur 1).

In vorteilhafter Weise können die Kammern 17 des Bestückungsmoduls 16 außerdem derart ausgebildet sein, dass durch die Steckverbinderkomponenten 10, 11, 12, 13, 14 verlaufende Durchgangsbohrungen zur Aufnahme des Kabels 1 koaxial zueinander ausgerichtet sind, wenn die Steckverbinderkomponenten 10, 11, 12, 13, 14 in den Kammern 17 aufgenommen sind. Hierzu kann beispielsweise die Auflagefläche bzw. ein unterer Boden 19 des Bestückungsmoduls 16 in den jeweiligen Kammern 17 eine jeweils auf die Steckverbinderkomponente 10, 11, 12, 13, 14 ausgelegte Tiefe aufweisen, wie in Figur 3 dargestellt. Zusätzlich kann vorgesehen sein, dass die Kammern 17 des Bestückungsmoduls 16 ausgebildet sind, um die Steckverbinderkomponenten 10, 11, 12, 13, 14 verdrehsicher zu halten, insbesondere wenn im Rahmen der nachfolgenden Konfektionierung des elektrischen Kabels 1 eine bestimmte Ausrichtung bzw. Orientierung einzelner Steckverbinderkomponenten 10, 11, 12, 13, 14 vorgesehen ist.

Die erfindungsgemäße Vorrichtung 15 weist vorzugsweise eine Aktuatoreinrichtung 20 auf, die ausgebildet ist, um das Kabel 1 mit seinem vorderen Ende 3 entlang der Mittelachse M durch die Steckverbinderkomponenten 10, 11, 12, 13, 14 hindurchzuführen, um die Steckverbinderkomponenten 10, 11, 12, 13, 14 auf den Kabelmantel 4 des Kabels 1 aufzuschieben. Eine Aktuatoreinrichtung 20 ist allerdings nicht unbedingt erforderlich. Das Kabel 1 kann beispielsweise auch von einem Mitarbeiter der Produktion entsprechend bewegt werden. Das Kabel 1 kann somit mit seinem vorderen Ende 3 entlang der Mittelachse M durch die Steckverbinderkomponenten 10, 11, 12, 13, 14 hindurchgeführt werden, bis es eine vorbestimmte Endposition P_{END} erreicht, wie in Figur 4 dargestellt. Im Ausführungsbeispiel weist die Aktuatoreinrichtung 20 eine Rollenfördereinrichtung mit zwei Rollen auf, zwischen denen das Kabel 1 geführt wird, um dieses linear zu verschieben.

Um die Position des Kabels 1 entlang der Mittelachse M zu überwachen, kann eine Sensoreinrichtung 21 vorgesehen sein. Im Ausführungsbeispiel ist beispielhaft eine Lichtschranke dargestellt, um das Erreichen der Endposition P_{END} des elektrischen Kabels 1 in der Vorrichtung 15 zu erkennen und die Kabelzuführung zu stoppen (vgl. Figuren 3 und 4). Es können ggf. auch noch weitere Lichtschranken oder sonstige Sensoren vorgesehen sein, um noch weitere diskrete Positionen des Kabels 1 zu erfassen. Es kann grundsätzlich auch eine kontinuierliche Erfassung der Position des Kabels 1 bzw. dessen vorderen, freien Endes 3 vorgesehen sein, zusätzlich oder alternativ zu einer Erfassung einer oder mehrere diskreter Positionen.

Insbesondere um zu vermeiden, dass die Steckverbinderkomponenten 10, 11, 12, 13, 14 während des Durchführens des elektrischen Kabels 1 entlang der Mittelachse M verschoben werden, kann vorgesehen sein, dass die Kammern 17 des Bestückungsmoduls 16 ausgebildet sind, um die Steckverbinderkomponenten 10, 11, 12, 13, 14 in Axialrichtung, insbesondere in Einschubrichtung (vgl. Pfeil in Figur 3) des elektrischen Kabels 1, entlang der Mittelachse M formschlüssig zu blockieren. Hierfür können beispielsweise die Wandungen des Magazins 18 weitergeführt werden, wobei eine entsprechende Aussparung eine Durchführung des Kabel 1 ermöglichen kann.

Insbesondere wenn die Durchgangsbohrungen der Steckverbinderkomponenten 10, 11, 12, 13, 14 dem Durchmesser des Kabelmantels 4 entsprechen oder zumindest annähernd entsprechen, kann es von Vorteil sein, wenigstens eine der Steckverbinderkomponenten 10, 11, 12, 13, 14 unter Verwendung eines Schmierstoffs, vorzugsweise eines Alkohols oder eines Silikonöls, auf den Kabelmantel 4 aufzuschieben. Hierfür kann beispielsweise vorgesehen sein, den Kabelmantel 4 und/oder die Steckverbinderkomponente(n) 10, 11, 12, 13, 14 mit einem Schmierstoff zu versehen. Im Ausführungsbeispiel sind Mittel 22 vorgesehen (vgl. Figur 3), um den Schmierstoff mittels zweier Bürsten auf das vordere Ende 3 des Kabels 1 aufzutragen, bevor das Kabel 1 in die Vorrichtung 15 eingeführt wird.

Im Rahmen der Konfektionierung des elektrischen Kabels 1 wird dieses in der Regel von einem sogenannten Endloskabel gemäß der vorgesehenen Länge abgelängt. Durch das Schneiden des Kabels 1 kann sich insbesondere der Kabelmantel 4 aufgrund dessen Elastizität an dem Kabelende aufspreizen bzw. ausdehnen, was ein passgenaues Einführen des Kabels 1 in die Steckverbinderkomponenten 10, 11, 12, 13, 14 erschweren kann. Um das Einführen des Kabels 1 zu vereinfachen kann aus diesem Grunde optional vorgesehen sein, das Kabel 1 an seinem Kabelende abzuschrägen bzw. anzuspitzen bzw. mit einer Fase zu versehen. Diese Maßnahme kann sich auch für weitere Kabel, beispielsweise das später noch genannte zweite Kabel 31 und die gemeinsamen Steckverbinderkomponenten, beispielsweise die später noch beschriebene gemeinsame Leitungsdichtung 32 eignen.

Ein erfindungsgemäßes Verfahren kann mittels eines Computerprogrammprodukts mit Programmcodemitteln auf einer Steuereinheit 23 der Vorrichtung 15 ausgeführt werden, wie in den Figuren 3 und 4 angedeutet.

Das mit den Steckverbinderkomponenten 10, 11, 12, 13, 14 bestückte Kabel 1 kann nach dem Durchführen des Kabels 1 durch die Steckverbinderkomponenten 10, 11, 12, 13, 14 beispielsweise seitlich zur Einschubrichtung des Kabels 1 oder entgegen der Einschubrichtung des Kabels 1 aus dem Bestückungsmodul 16 entnommen werden, wie in Figur 5 angedeutet.

In Figur 6 ist ein Ausschnitt des Bestückungsmodules 16 in einer perspektivischen Schnittdarstellung vergrößert dargestellt. Der Ausschnitt zeigt beispielhaft zwei Kammern 17 des Bestückungsmoduls 16. Die Kammern 17 sind durch Zwischenwandungen 17.1 voneinander getrennt, die zur Realisierung der Abstände d₁, d₂, d₃, d₄ unterschiedliche Wandstärken aufweisen können. Die Zwischenwandungen 17.1 dienen gleichzeitig als Anschlag für die in die Kammern 17 eingelegten Steckverbinderkomponenten 10, 11, 12, 13, 14 (diese sind in Figur 6 ausgeblendet). Die Zwischenwandungen 17.1 sind ferner ausgebildet, um im Bereich des Kanals K um die Mittelachse M herum eine Ausnehmung zur Durchführung des Kabels 1 durch die Steckverbinderkomponenten 10, 11, 12, 13, 14 zu belassen. Der Boden 19 des Bestückungsmoduls 16 weist Stufen auf, um innerhalb der Kammern 17 verschiedene Höhenebenen für die jeweiligen Steckverbinderkomponenten 10, 11, 12, 13, 14 bereitzustellen, um einen durchgängigen Kanal K bzw. eine koaxiale Positionierung der Steckverbinderkomponenten 10, 11, 12, 13, 14 zu ermöglichen. Um ein seitliches Herausfallen der Steckverbinderkomponenten 10, 11, 12, 13, 14 zu vermeiden, können außerdem Seitenwände vorgesehen sein. Im Ausführungsbeispiel ist nur eine hintere Seitenwand 17.2 vorgesehen, um das bestückte Kabel 1, wie in Figur 5 angedeutet, noch seitlich aus dem Bestückungsmodul 16 entnehmen zu können. Das über dem Bestückungsmodul 16 angeordnete Magazin 18 (in Figur 6 ausgeblendet) weist vorzugsweise aber auf beiden Seiten Seitenwände auf. Der Boden 19, die Seitenwände und/oder die Zwischenwandungen 17.1 können optional ausgebildet sein, um die Steckverbinderkomponenten 10, 11, 12, 13, 14 in einer vordefinierten Ausrichtung bzw. Orientierung vorzuhalten.

In Figur 7 ist beispielhaft ein Ablaufdiagramm eines Verfahrens im Rahmen der Erfindung dargestellt. Beispielsweise kann in einem ersten Verfahrensschritt S1 vorgesehen sein, die Kabelart, beispielsweise die Anzahl Kabeladern bzw. Innenleiter 2 und/oder den Durchmesser des Kabels 1 zu überprüfen und das elektrische Kabel 1 an ein geeignetes Bestückungsmodul 16 und/oder eine Vorrichtung 15 mit einem geeigneten Bestückungsmodul 16 zuzustellen.

In einem zweiten Verfahrensschritt S2 kann vorgesehen sein, den Kabelmantel 4 des Kabels 1 wie vorstehend beschrieben mit zwei oder mehr Steckverbinderkomponenten 10, 11, 12, 13, 14 zu bestücken.

In einem dritten Verfahrensschritt S3 kann vorgesehen sein, die korrekte Bestückung des Kabelmantels 4 nach dem Aufschieben der Steckverbinderkomponenten 10, 11, 12, 13, 14 zu überprüfen.

In einem vierten Verfahrensschritt S4 kann schließlich vorgesehen sein, nach dem Bestücken des Kabelmantels 4 ausgehend von dem vorderem Ende 3 des Kabels 1 wenigstens ein Steckverbinderbauteil, beispielsweise einen in Figur 8 dargestellten Kontaktteileträger 24, an wenigstens eine der Steckverbinderkomponenten 10, 11, 12, 13, 14 zu montieren und/oder das Kabel 1 auf sonstige Weise zu bearbeiten.

Grundsätzlich können beliebige weitere Verfahrensschritte vorgesehen sein. Ferner kann die Reihenfolge der Verfahrensschritte variieren. Es können außerdem Verfahrensschritte in mehrere Einzelschritte unterteilt werden. Das vorstehend beschriebene Ablaufschema ist lediglich beispielhaft zu verstehen.

Schließlich zeigt Figur 8 ein System 25 zur Konfektionierung eines elektrischen Kabels 1. Das dargestellte System 25 umfasst eine Vorrichtung 15 zur Konfektionierung des elektrischen Kabels 1, die eingerichtet ist, um einen Kabelmantel 4 des Kabels 1 ausgehend von einem vorderen, freien Ende 3 des Kabels 1 für eine spätere Steckverbindermontage mit zwei oder mehr Steckverbinderkomponenten 10, 11, 12, 13, 14 zu bestücken. Vorzugsweise ist die Vorrichtung 15 ausgebildet, wie vorstehend beschrieben. Das System 25 umfasst ferner weitere, von der Vorrichtung 15 unabhängige Module zur Konfektionierung des elektrischen Kabels 1.

Vorzugsweise ist die Vorrichtung 15 im Rahmen des Systems 25 einem nicht näher dargestellten Modul zur Ausrichtung, Aufnahme und Orientierung des Kabels 1 nachgeordnet. Vorzugsweise erfolgt die erfindungsgemäße Bestückung des Kabels 1 mit den Steckverbinderkomponenten 10, 11, 12, 13, 14 auf ein zunächst noch unbearbeitetes elektrisches Kabel 1.

Im Ausführungsbeispiel ist eine Transporteinrichtung 26 vorgesehen, um den zu bearbeiteten Kabelabschnitt des Kabels 1 an die einzelnen Module bzw. an die Vorrichtung 15 nacheinander zuzustellen. In Abhängigkeit der zu fertigenden Stückzahlen kann die Transporteinrichtung 26 auch entfallen. Die Kabel 1 bzw. die Kabelabschnitte können in diesem Fall auch von einem Mitarbeiter der Produktion zwischen den einzelnen Modulen bzw. der Vorrichtung 15 transportiert werden, beispielsweise auch unter Zuhilfenahme einer Rollenbahn. Es kann auch vorgesehen sein, das Kabel 1 zwischen einzelnen Modulen oder einer Gruppe von Modulen mittels einer Greifeinrichtung zu transportieren. Vorzugsweise ist die Transporteinrichtung 26 in der Art eines Werkstückträgersystems oder eines Fließbands ausgebildet und transportiert mehrere Kabel 1 von Modul zu Modul, um alle Module möglichst dauerhaft auszulasten und damit einen hohen Durchsatz bei der Kabelbearbeitung zu erzielen.

Die Transporteinrichtung 26 kann einen oder mehrere Greifeinrichtungen 27 oder Werkstückträger aufweisen, um eines oder mehrere Kabel 1 für den Transport oder für die Bearbeitung durch die Module zu fixieren, beispielsweise auch verdrehsicher zu fixieren. Die Greifeinrichtungen 27 können außerdem ausgebildet sein, um das Kabel 1 oder zumindest den zu bearbeitenden Kabelabschnitt nach dem Anfahren eines Moduls für die Bearbeitung an das Modul zuzustellen, insbesondere in das entsprechende Modul einzuführen. Die Greifeinrichtungen 27 können dabei insbesondere auch ausgebildet sein, um das Kabel 1 im Rahmen der Bestückung durch die Steckverbinderkomponenten 10, 11, 12, 13, 14 durchzuführen.

Es kann im Rahmen des Systems 25 ein der Vorrichtung 15 nachgeordnetes Modul zur Sicherstellung der korrekten Bestückung des Kabelmantels 4 mit den Steckverbinderkomponenten 10, 11, 12, 13, 14 vorgesehen sein (nicht dargestellt).

Im Anschluss an die Bestückung kann ein oder können mehrere Module zur Bearbeitung des vorderen Endes 3 des elektrischen Kabels 1 vorgesehen sein, beispielsweise um die Kabeladern bzw. Innenleiter 2 für die Montage von Kontaktelementen abzuisolieren, eine Stützhülse auf den Kabelmantel 4 aufzubringen, das Kabelschirmgeflecht 5 über die Stützhülse umzuschlagen und ein Gewebeband 9 auf das Kabelschirmgeflecht 5 aufzubringen.

Beispielhaft ist ein Modul 28 zur Montage eines Kontaktteileträgers 24 der Vorrichtung 15 nachgeordnet dargestellt. Dem Modul 28 zur Montage des Kontaktteileträgers 24 kann ein Modul 29 zur Montage der Schirmhülse 10 auf dem Kontaktteileträger 24 nachgeordnet sein, wie ebenfalls beispielhaft in Figur 8 angedeutet. Nachfolgend können noch beliebige weitere Module vorgesehen sein, um den Steckverbinder 8 nach und nach zusammenzusetzen.

Grundsätzlich kann vorgesehen sein, an mehreren Positionen des Systems 25 ein Modul zur Sicherstellung der korrekten Bestückung des Kabelmantels 4 mit den Steckverbinderkomponenten 10, 11, 12, 13, 14 vorzusehen, insbesondere Modulen vorgeordnet, die die jeweiligen Steckverbinderkomponenten 10, 11, 12, 13, 14 im Rahmen der Konfektionierung benötigen.

In Figur 9 ist in einer Schnittdarstellung eine Vorrichtung 30 zur Montage eines mehrere elektrische Kabel 1, 31 aufweisenden elektrischen Steckverbinders (nicht dargestellt) ausschnittsweise von oben gezeigt. Die Vorrichtung 30 ist ausgebildet, um einen Kabelmantel 4 des jeweiligen Kabels 1, 31 mit zwei oder mehr gemeinsamen Steckverbinderkomponenten 32 zu bestücken. Beispielhaft wird das Prinzip anhand einer gemeinsamen Leitungsdichtung 32 verdeutlicht. Bei einer gemeinsamen Steckverbinderkomponente kann es sich grundsätzlich aber um eine beliebige Steckverbinderkomponente handeln, insbesondere um eine der vorstehend bereits beschriebenen Steckverbinderkomponenten. Die gemeinsame Steckverbinderkomponente bzw. die gemeinsame Leitungsdichtung 32 weist eine der Anzahl Kabel 1, 31 korrespondierende Anzahl Durchgangsbohrungen 33 auf.

Im Ausführungsbeispiel gemäß Figur 9 wird dabei lediglich schematisch das Bestücken eines ersten elektrischen Kabels 1 und eines zweiten elektrischen Kabels 31 mit einer gemeinsamen Leitungsdichtung 32 demonstriert. Die Anzahl Kabel 1, 31 und die Anzahl Durchgangsbohrungen 33 sowie die Geometrie und Ausgestaltung der Steckverbinderkomponente bzw. Leitungsdichtung 32 sind nicht einschränkend zu verstehen.

Die gemeinsame Leitungsdichtung 32 ist in dem Bestückungsmodul 16 in der ihr zugeordneten Kammer 17 derart angeordnet, dass die Leitungsdichtung 32 mit weiteren Steckverbinderkomponenten (nicht dargestellt) für jedes der Kabel 1, 31 einen gemeinsamen Kanal K mit einer gemeinsamen Mittelachse M ausbildet. Hierbei kann es insbesondere auf eine korrekte Orientierung ankommen, um die Durchgangsbohrungen 33 korrekt auszurichten.

Die Kabel 1, 31 können von der Aktuatoreinrichtung 20 (oder von einem Mitarbeiter der Produktion) gleichzeitig oder nacheinander durch die entsprechenden Steckverbinderkomponenten 32 hindurchgeführt werden, um die Steckverbinderkomponenten 32 auf die Kabel 1, 31 bzw. auf deren Kabelmäntel 4 aufzuschieben. Vorzugsweise werden die Kabel 1, 31 gleichzeitig durch die Steckverbinderkomponenten 32 hindurchgeführt, was beispielsweise den Aufbau der Aktuatoreinrichtung 20 oder die Handhabung durch den Mitarbeiter vereinfachen kann. Es kann aber auch vorgesehen sein, insbesondere bei Steckverbinderkomponenten mit - verglichen mit dem Kabeldurchmesser des Kabels 1, 31 - sehr engen Durchgangsbohrungen 33 (beispielsweise bei einer gemeinsamen Leitungsdichtung 32), die Kabel 1, 31 nacheinander hindurchzuführen, um die beim Einpressen der Kabel 1, 31 entstehenden Kräfte zu reduzieren.

Das Bestückungsmodul 16 kann im Wesentlichen aufgebaut sein, wie vorstehend bereits beschrieben. Um die Leitungsdichtung 32 bzw. die Steckverbinderkomponenten abzustützen können entsprechende Zwischenwandungen 17.1 vorgesehen sein, wie ebenfalls bereits gezeigt. Die Zwischenwandungen 17.1 können neben seitlichen Stützbereichen auch einen mittleren Stützbereich 17.1' aufweisen, um die gemeinsame Leitungsdichtung 32 bzw. Steckverbinderkomponente zum Einführen des zweiten Kabels 31 noch besser abzustützen.

Schließlich zeigt Figur 10 noch eine Weiterbildung der Erfindung, bei der ein Führungsdorn 34 als Einführhilfe für das Kabel 1, 31 vorgesehen ist.

Die Weiterbildung eignet sich zur Verwendung mit einem beliebigen Bestückungsmodul und zur Bestückung eines oder mehrerer Kabel 1, 31 mit beliebigen Steckverbinderkomponenten 10, 11, 12, 13, 14, 32 und ist lediglich beispielhaft und ausschnittsweise zur Bestückung des Kabels 1 mit einer Leitungsdichtung 12 gezeigt.

Der Führungsdorn 34 kann vor dem Einführen des Kabels 1, 31 aus der der Einführrichtung des Kabels 1, 31 entgegengesetzten Richtung durch die in den Kammern 17 aufgenommenen Steckverbinderkomponenten 10, 11, 12, 13, 14, 32 hindurchgeführt werden. Der Führungsdorn 34 kann dabei durch alle oder nur durch einen Teil der Steckverbinderkomponenten 10, 11, 12, 13, 14, 32 hindurchgeführt werden. Vorzugsweise wird der Führungsdorn 34 durch alle Steckverbinderkomponenten 10, 11, 12, 13, 14, 32 hindurchgeführt.

Zum einfacheren Hindurchführen durch die Steckverbinderkomponenten 10, 11, 12, 13, 14, 32 kann der Führungsdorn 34 an seinem vorderen Ende angeschrägt sein bzw. eine Fase aufweisen.

Der Führungsdorn 34 kann schließlich zur Führung des Kabels 1, 31 an seinem vorderen Ende einen Führungsring aufweisen. Der Führungsring kann in die (optional vorhandene) Fase übergehen, wie in Figur 10 dargestellt.

Das Kabel 1, 31 kann schließlich durch die Steckverbinderkomponenten 10, 11, 12, 13, 14, 32 hindurchgeführt werden, während der Führungsdorn 34 gleichzeitig zurückgezogen und/oder von dem Kabel 1, 31 zurückgeschoben wird. Vorzugsweise befindet sich das Kabel 1, 31 dabei in Anlage mit der vorderen Stirnfläche des Führungsdorns 34.

Der Führungsdorn 34 vermag das Kabel 1, 31 vorteilhaft durch die Steckverbinderkomponenten 10, 11, 12, 13, 14, 32 hindurch zu führen. Ferner kann der Führungsdorn 34 Steckverbinderkomponenten 10, 11, 12, 13, 14, 32 mit sehr enger Durchgangsbohrung 33 bereits aufweiten, wodurch sich das Kabel 1, 31 einfacher durch diese hindurchführen lässt.

Auf dem Führungsdorn 34 kann ein Schmierstoff aufgebracht sein.

Vorzugsweise ist der Führungsdorn 34 aus einem Metall oder aus einem Hartkunststoff ausgebildet.

## Patentansprüche

1. Vorrichtung (15) zur Konfektionierung eines elektrischen Kabels (1), eingerichtet, um einen Kabelmantel (4) des Kabels (1) ausgehend von einem vorderen, freien Ende (3) des Kabels (1) für eine spätere Steckverbindermontage mit zwei oder mehr Steckverbinderkomponenten (10, 11, 12, 13, 14) zu bestücken,
**dadurch gekennzeichnet, dass**
die Vorrichtung (15) ein Bestückungsmodul (16) aufweist, das mit Kammern (17) zur Aufnahme der einzelnen Steckverbinderkomponenten (10, 11, 12, 13, 14) vorgesehen ist, die derart angeordnet sind, dass die in den Kammern (17) aufgenommenen Steckverbinderkomponenten (10, 11, 12, 13, 14) einen gemeinsamen Kanal (K) mit einer gemeinsamen Mittelachse (M) ausbilden, um das Kabel (1) mit seinem vorderen Ende (3) entlang der Mittelachse (M) durch die Steckverbinderkomponenten (10, 11, 12, 13, 14) hindurchzuführen, um die Steckverbinderkomponenten (10, 11, 12, 13, 14) auf den Kabelmantel (4) des Kabels (1) aufzuschieben.

2. Vorrichtung (15) nach Anspruch 1,
**dadurch gekennzeichnet, dass**
eine Aktuatoreinrichtung (20) vorgesehen und ausgebildet ist, um das Kabel (1) mit seinem vorderen Ende (3) entlang der Mittelachse (M) durch die Steckverbinderkomponenten (10, 11, 12, 13, 14) hindurchzuführen, um die Steckverbinderkomponenten (10, 11, 12, 13, 14) auf den Kabelmantel (4) des Kabels (1) aufzuschieben.

3. Vorrichtung (15) nach Anspruch 1 oder 2,
**dadurch gekennzeichnet, dass**
das Bestückungsmodul (16) ein Magazin (18) aufweist, um weitere Steckverbinderkomponenten (10, 11, 12, 13, 14) zur Bestückung weiterer Kabel (1) vorzuhalten.

4. Vorrichtung (15) nach einem der Ansprüche 1 bis 3,
**dadurch gekennzeichnet, dass**
die Kammern (17) des Bestückungsmoduls (16) derart angeordnet sind, dass die in den Kammern (17) aufgenommenen Steckverbinderkomponenten (10, 11, 12, 13, 14) entlang der Mittelachse (M) in definierten Abständen (d₁, d₂, d₃) voneinander beabstandet sind.

5. Vorrichtung (15) nach einem der Ansprüche 1 bis 4,
**dadurch gekennzeichnet, dass**
die Kammern (17) des Bestückungsmoduls (16) derart ausgebildet sind, dass durch die Steckverbinderkomponenten (10, 11, 12, 13, 14) verlaufende Durchgangsbohrungen zur Aufnahme des Kabels (1) koaxial zueinander ausgerichtet sind, wenn die Steckverbinderkomponenten (10, 11, 12, 13, 14) in den Kammern (17) aufgenommen sind.

6. Vorrichtung (15) nach einem der Ansprüche 1 bis 5,
**dadurch gekennzeichnet, dass**
die Kammern (17) des Bestückungsmoduls (16) ausgebildet sind, um die Steckverbinderkomponenten (10, 11, 12, 13, 14) in Axialrichtung entlang der Mittelachse (M) formschlüssig zu blockieren.

7. Vorrichtung (15) nach einem der Ansprüche 1 bis 6,
**dadurch gekennzeichnet, dass**
die Kammern (17) des Bestückungsmoduls (16) ausgebildet sind, um die Steckverbinderkomponenten (10, 11, 12, 13, 14) verdrehsicher zu halten.

8. Vorrichtung (30) zur Montage eines mehrere elektrische Kabel (1, 31) aufweisenden elektrischen Steckverbinders, eingerichtet um einen Kabelmantel (4) des jeweiligen Kabels (1, 31) ausgehend von einem vorderen, freien Ende (3) des Kabels (1, 31) mit zwei oder mehr gemeinsamen Steckverbinderkomponenten (32) zu bestücken,
**dadurch gekennzeichnet, dass**
die Vorrichtung (30) ein Bestückungsmodul (16) aufweist, das mit Kammern (17) zur Aufnahme der einzelnen Steckverbinderkomponenten (32) vorgesehen ist, die derart angeordnet sind, dass die in den Kammern (17) aufgenommenen Steckverbinderkomponenten (32) für jedes der Kabel (1, 31) einen gemeinsamen Kanal (K) mit einer gemeinsamen Mittelachse (M) ausbilden, um die Kabel (1, 31) mit ihren vorderen Enden (3) entlang der Mittelachsen (M) durch die Steckverbinderkomponenten (32) hindurchzuführen, um die Steckverbinderkomponenten (32) auf den Kabelmantel (4) des jeweiligen Kabels (1, 31) aufzuschieben.

9. Vorrichtung (30) nach Anspruch 8,
**dadurch gekennzeichnet, dass**
eine Aktuatoreinrichtung (20) vorgesehen und ausgebildet ist, um die Kabel (1, 31) mit ihren vorderen Enden (3) entlang der Mittelachsen (M) durch die Steckverbinderkomponenten (32) hindurchzuführen, um die Steckverbinderkomponenten (32) auf den Kabelmantel (4) des jeweiligen Kabels (1, 31) aufzuschieben.

10. Verfahren zur Konfektionierung eines elektrischen Kabels (1), wonach ein Kabelmantel (4) des Kabels (1) für eine spätere Steckverbindermontage ausgehend von einem vorderen, freien Ende (3) des Kabels (1) mit zwei oder mehr Steckverbinderkomponenten (10, 11, 12, 13, 14) bestückt wird,
**dadurch gekennzeichnet, dass**
die Steckverbinderkomponenten (10, 11, 12, 13, 14) einzeln in Kammern (17) eines Bestückungsmoduls (16) derart angeordnet werden, dass diese einen gemeinsamen Kanal (K) mit einer gemeinsamen Mittelachse (M) ausbilden, wonach das Kabel (1) mit seinem vorderen Ende (3) entlang der Mittelachse (M) durch die Steckverbinderkomponenten (10, 11, 12, 13, 14) hindurchgeführt wird, um die Steckverbinderkomponenten (10, 11, 12, 13, 14) auf den Kabelmantel (4) des Kabels (1) aufzuschieben.

11. Verfahren nach Anspruch 10,
**dadurch gekennzeichnet, dass**
wenigstens eine der Steckverbinderkomponenten (10, 11, 12, 13, 14) unter Verwendung eines Schmierstoffs, vorzugsweise eines Alkohols oder eines Silikonöls, auf den Kabelmantel (4) aufgeschoben wird.

12. Verfahren nach Anspruch 10 oder 11,
**dadurch gekennzeichnet, dass**
das mit den Steckverbinderkomponenten (10, 11, 12, 13, 14) bestückte Kabel (1) seitlich zur Einschubrichtung des Kabels (1) oder entgegen der Einschubrichtung des Kabels (1) aus dem Bestückungsmodul (16) entnommen wird.

13. Verfahren nach einem der Ansprüche 10 bis 12,
**dadurch gekennzeichnet, dass**
die korrekte Bestückung des Kabelmantels (4) nach dem Aufschieben der Steckverbinderkomponenten (10, 11, 12, 13, 14) überprüft wird.

14. Verfahren zur Montage eines mehrere elektrische Kabel (1, 31) aufweisenden elektrischen Steckverbinders, wonach ein Kabelmantel (4) des jeweiligen Kabels (1, 31) ausgehend von einem vorderen, freien Ende (3) des Kabels (1, 31) mit zwei oder mehr gemeinsamen Steckverbinderkomponenten (32) bestückt wird,
**dadurch gekennzeichnet, dass**
die Steckverbinderkomponenten (32) einzeln in Kammern (17) eines Bestückungsmoduls (16) derart angeordnet werden, dass diese für jedes der Kabel (1, 31) einen gemeinsamen Kanal (K) mit einer gemeinsamen Mittelachse (M) ausbilden, wonach die Kabel (1, 31) mit ihren vorderen Enden (3) entlang der Mittelachse (M) durch die Steckverbinderkomponenten (32) hindurchgeführt werden, um die Steckverbinderkomponenten (32) auf den Kabelmantel (4) des jeweiligen Kabels (1, 31) aufzuschieben.

15. System (25) zur Konfektionierung eines elektrischen Kabels (1), umfassend
a) eine Vorrichtung (15) zur Konfektionierung eines elektrischen Kabels (1) gemäß einem der Ansprüche 1 bis 7; und
b) zumindest ein von der Vorrichtung (15) unabhängiges Modul (28, 29) zur Konfektionierung des elektrischen Kabels (1).

## Claims

1. Device (15) for manufacturing an electric cable (1), which is configured to fit a cable sheath (4) of the cable (1) with two or more connector components (10, 11, 12, 13, 14), starting from a front, free end (3) of the cable (1), for subsequent connector assembly, **characterized in that**
the device (15) has a fitting module (16), which is provided with chambers (17) for receiving the individual connector components (10, 11, 12, 13, 14), which chambers are arranged in such a way that the connector components (10, 11, 12, 13, 14) received in the chambers (17) form a common channel (K) with a common central axis (M), in order to lead the cable (1) with its front end (3) along the central axis (M) through the connector components (10, 11, 12, 13, 14) in order to push the connector components (10, 11, 12, 13, 14) onto the cable sheath (4) of the cable (1).

2. Device (15) according to Claim 1,
**characterized in that**
an actuator device (20) is provided and is designed to lead the cable (1) with its front end (3) along the central axis (M) through the connector components (10, 11, 12, 13, 14), in order to push the connector components (10, 11, 12, 13, 14) onto the cable sheath (4) of the cable (1).

3. Device (15) according to Claim 1 or 2,
**characterized in that**
the fitting module (16) has a magazine (18) in order to keep further connector components (10, 11, 12, 13, 14) for fitting further cables (1).

4. Device (15) according to one of Claims 1 to 3,
**characterized in that**
the chambers (17) of the fitting module (16) are arranged in such a way that the connector components (10, 11, 12, 13, 14) received in the chambers (17) are spaced apart from one another at defined distances (d₁, d₂, d₃) along the central axis (M).

5. Device (15) according to one of Claims 1 to 4,
**characterized in that**
the chambers (17) of the fitting module (16) are designed in such a way that through holes running through the connector components (10, 11, 12, 13, 14) to receive the cable (1) are aligned coaxially with one another when the connector components (10, 11, 12, 13, 14) are received in the chambers (17).

6. Device (15) according to one of Claims 1 to 5,
**characterized in that**
the chambers (17) of the fitting module (16) are designed to block the connector components (10, 11, 12, 13, 14) in a form-fitting manner in the axial direction along the central axis (M).

7. Device (15) according to one of Claims 1 to 6,
**characterized in that**
the chambers (17) of the fitting module (16) are designed to hold the connector components (10, 11, 12, 13, 14) in a rotationally secure manner.

8. Device (30) for assembling an electric connector having a plurality of electric cables (1, 31), configured to fit a cable sheath (4) of the respective cable (1, 31) with two or more common connector components (32), starting from a front, free end (3) of the cable (1, 31),
**characterized in that**
the device (30) has a fitting module (16), which is provided with chambers (17) for receiving the individual connector components (32), which chambers are arranged in such a way that the connector components (32) received in the chambers (17) form a common channel (K) with a common central axis (M) for each of the cables (1, 31), in order to lead the cables (1, 31) with their front ends (3) along the central axes (M) through the connector components (32), in order to push the connector components (32) onto the cable sheath (4) of the respective cable (1, 31).

9. Device (30) according to Claim 8,
**characterized in that**
an actuator device (20) is provided and is designed to lead the cables (1, 31) with their front ends (3) along the central axes (M) through the connector components (32), in order to push the connector components (32) onto the cable sheath (4) of the respective cable (1, 31).

10. Method for manufacturing an electric cable (1), according to which a cable sheath (4) of the cable (1) is fitted with two or more connector components (10, 11, 12, 13, 14), starting from a front, free end (3) of the cable (1), for subsequent connector assembly,
**characterized in that**
the connector components (10, 11, 12, 13, 14) are arranged individually in chambers (17) of a fitting module (16) in such a way that these form a common channel (K) with a common central axis (M), after which the cable (1) is led with its front end (3) along the central axis (M) through the connector components (10, 11, 12, 13, 14), in order to push the connector components (10, 11, 12, 13, 14) onto the cable sheath (4) of the cable (1).

11. Method according to Claim 10,
**characterized in that**
at least one of the connector components (10, 11, 12, 13, 14) is pushed onto the cable sheath (4) while using a lubricant, preferably an alcohol or a silicone oil.

12. Method according to Claim 10 or 11,
**characterized in that**
the cable (1) fitted with the connector components (10, 11, 12, 13, 14) is removed from the fitting module (16) laterally relative to the insertion direction of the cable (1) or counter to the insertion direction of the cable (1).

13. Method according to one of Claims 10 to 12,
**characterized in that**
the correct fitting of the cable sheath (4) is checked after the connector components (10, 11, 12, 13, 14) have been pushed on.

14. Method for assembling an electric connector having a plurality of electric cables (1, 31), according to which a cable sheath (4) of the respective cable (1, 31) is fitted with two or more common connector components (32), starting from a front, free end (3) of the cable (1, 31),
**characterized in that**
the connector components (32) are arranged individually in chambers (17) of a fitting module (16) in such a way that these form a common channel (K) with a common central axis (M) for each of the cables (1, 31), after which the cables (1, 31) are led with their front ends (3) along the central axis (M) through the connector components (32), in order to push the connector components (32) onto the cable sheath (4) of the respective cable (1, 31).

15. System (25) for manufacturing an electric cable (1), comprising
a) a device (15) for manufacturing an electric cable (1) according to one of Claims 1 to 7; and
b) at least one module (28, 29), independent of the device (15), for manufacturing the electric cable (1).

## Revendications

1. Dispositif (15) pour confectionner un câble électrique (1), agencé pour équiper une gaine de câble (4) du câble (1) à partir d'une extrémité avant libre (3) du câble (1) avec deux ou davantage de composants de connecteur (10, 11, 12, 13, 14) pour un montage ultérieur d'un connecteur,
**caractérisé en ce que**,
le dispositif (15) comporte un module d'équipement (16) muni de chambres (17) recevant les composants de connecteur individuels (10, 11, 12, 13, 14) disposées de sorte que les composants de connecteur (10, 11, 12, 13, 14) logés dans les chambres (17) forment un canal (K) commun avec un axe central (M) commun afin d'introduire le câble (1) par son extrémité avant (3) le long de l'axe central (M) à travers les composants de connecteur (10, 11, 12, 13, 14) pour enfiler les composants de connecteur (10, 11, 12, 13, 14) sur la gaine de câble (4) du câble (1).

2. Dispositif (15) selon la revendication 1,
**caractérisé en ce que**,
un dispositif d'avancement (20) est prévu et aménagé pour introduire le câble (1) par son extrémité avant (3) le long de l'axe central (M) à travers les composants de connecteur (10, 11, 12, 13, 14) afin d'enfiler les composants de connecteur (10, 11, 12, 13, 14) sur la gaine de câble (4) du câble (1).

3. Dispositif (15) selon la revendication 1 ou 2,
**caractérisé en ce que**,
le module d'équipement (16) comprend un magasin (18) destiné à l'alimentation d'autres composants de connecteur (10, 11, 12, 13, 14) pour équiper d'autres câbles (1).

4. Dispositif (15) selon l'une des revendications 1 à 3,
**caractérisé en ce que**,
les chambres (17) du module d'équipement (16) sont disposées de sorte que les composants de connecteur (10, 11, 12, 13, 14) logés dans les chambres (17) sont espacés à des distances définies (d1 d2, d3) les uns des autres le long de l'axe central (M).

5. Dispositif (15) selon l'une des revendications 1 à 4,
**caractérisé en ce que**,
les chambres (17) du module d'équipement (16) sont aménagées de sorte que des trous traversants s'étendant à travers les composants de connecteur (10, 11, 12, 13, 14) et destinés à recevoir le câble (1) sont alignés entre eux de manière coaxiale lorsque les composants de connecteur (10, 11, 12, 13, 14) sont logés dans les chambres (17).

6. Dispositif (15) selon l'une des revendications 1 à 5,
**caractérisé en ce que**,
les chambres (17) du module d'équipement (16) sont aménagées de sorte à bloquer les composants de connecteur (10, 11, 12, 13, 14) en direction axiale par verrouillage de forme le long de l'axe central (M).

7. Dispositif (15) selon l'une des revendications 1 à 6,
**caractérisé en ce que**,
les chambres (17) du module d'équipement (16) sont aménagées pour maintenir les composants de connecteur (10, 11, 12, 13, 14) sans risque de rotation.

8. Dispositif (30) pour monter un connecteur électrique comportant un ou plusieurs câbles électriques (1, 31), agencé pour équiper une gaine de câble (4) de chaque câble (1, 31) à partir d'une extrémité avant libre (3) du câble (1, 31) avec deux ou davantage de composants de connecteur communs (32),
**caractérisé en ce que**,
le dispositif (30) comporte un module d'équipement (16) muni de chambres (17) recevant les composants de connecteur individuels (32) disposées de sorte que les composants de connecteur (32) logés dans les chambres (17) forment pour chaque câble (1, 31) un canal (K) commun avec un axe central (M) commun afin d'introduire les câbles (1, 31) par leurs extrémités avant (3) le long des axes centraux (M) à travers les composants de connecteur (32) afin d'enfiler les composants de connecteur (32) sur la gaine de câble (4) de chaque câble (1, 31).

9. Dispositif (30) selon la revendication 8,
**caractérisé en ce que**,
un dispositif d'avancement (20) est prévu et aménagé pour introduire les câbles (1, 31) par leurs extrémités avant (3) le long des axes centraux (M) à travers les composants de connecteur (32) afin d'enfiler les composants de connecteur (32) sur la gaine de câble (4) de chaque câble (1, 31).

10. Procédé pour confectionner un câble électrique (1), selon lequel une gaine de câble (4) du câble (1) est équipée depuis une extrémité avant libre (3) du câble (1) avec deux ou davantage de composants de connecteur (10, 11, 12, 13, 14) pour un montage ultérieur d'un connecteur,
**caractérisé en ce que**,
les composants de connecteur (10, 11, 12, 13, 14) sont logés individuellement dans des chambres (17) d'un module d'équipement (16) de sorte à former un canal (K) commun avec un axe central (M) commun, après quoi le câble (1) est introduit par son extrémité avant (3) le long de l'axe central (M) à travers les composants de connecteur (10, 11, 12, 13, 14) afin d'enfiler les composants de connecteur (10, 11, 12, 13, 14) sur la gaine de câble (4) du câble (1).

11. Procédé selon la revendication 10,
**caractérisé en ce que**,
au moins l'un des composants de connecteur (10, 11, 12, 13, 14) est enfilé sur la gaine de câble (4) en utilisant un lubrifiant, de préférence un alcool ou une huile de silicone.

12. Procédé selon la revendication 10 ou 11,
**caractérisé en ce que**,
le câble (1) équipé des composants de connecteur (10, 11, 12, 13, 14) est retiré du module d'équipement (16) latéralement par rapport à la direction d'introduction du câble (1) ou dans la direction opposée à la direction d'introduction du câble (1).

13. Procédé selon l'une des revendications 10 à 12,
**caractérisé en ce que**,
l'équipement correct de la gaine de câble (4) est contrôlé après l'enfilage des composants de connecteur (10, 11, 12, 13, 14).

14. Procédé de montage d'un connecteur électrique comportant un ou plusieurs câbles électriques (1, 31), selon lequel une gaine de câble (4) de chaque câble (1, 31) est équipée à partir d'une extrémité avant libre (3) du câble (1, 31) avec deux ou davantage de composants de connecteur communs (32),
**caractérisé en ce que**,
les composants de connecteur (32) sont logés individuellement dans des chambres (17) d'un module d'équipement (16) de sorte à former pour chaque câble (1, 31) un canal (K) commun avec un axe central (M) commun, après quoi les câbles (1, 31) sont introduits par leurs extrémités avant (3) le long de l'axe central (M) à travers les composants de connecteur (32) afin d'enfiler les composants de connecteur (32) sur la gaine de câble (4) de chaque câble (1, 31).

15. Système (25) pour confectionner un câble électrique (1), comprenant
a) un dispositif (15) pour confectionner un câble électrique (1) selon l'une des revendications 1 à 7 ; et
b) au moins un module (28, 29) indépendant du dispositif (15) pour confectionner le câble électrique (1).
